# EUROPÄISCHE PATENTSCHRIFT

(11) **EP 3 089 260 B1**
(45) Veröffentlichungstag und Bekanntmachung des Hinweises auf die Patenterteilung: **12.12.2018**
(21) Anmeldenummer: 16165214.4
(22) Anmeldetag: 14.04.2016
(51) Int. Cl.: H01P 1/208, H01P 1/213, H01P 5/12

(54) **MULTIPLEXFILTER MIT DIELEKTRISCHEN SUBSTRATEN ZUR ÜBERTRAGUNG VON TM-MODEN IN TRANSVERSALER RICHTUNG**
MULTIPLEX FILTER HAVING DIELECTRIC SUBSTRATES FOR THE TRANSMISSION OF TM MODES IN A TRANSVERSAL DIRECTION
FILTRES MULTIPLES COMPRENANT DES SUBSTRATS DIELECTRIQUES DESTINES A TRANSMETTRE DES MODES TM DANS UNE DIRECTION TRANSVERSALE

(30) Priorität: 30.04.2015 DE 102015005613
(43) Veröffentlichungstag der Anmeldung: 02.11.2016
(73) Patentinhaber: KATHREIN-Werke KG, 83022 Rosenheim (DE)
(72) Erfinder: Weiß, Frank, 83122 Samerberg (DE)
(74) Vertreter: Flach Bauer Stahl Patentanwälte Partnerschaft mbB

(56) Entgegenhaltungen:
- WO-A1-2014/128484
- US-A- 4 881 051
- US-A- 5 576 674
- US-A- 6 072 378
- US-B1- 6 714 096
- ISHIKAWA Y ET AL: "1.9 GHZ COMPACT LOW LOSS DIELECTRIC DUPLEXER DESIGNED BY DUAL MODE WAVEGUIDE TRANSMISSION LINE METHOD", 24TH. EUROPEAN MICROWAVE CONFERENCE PROCEEDINGS. CANNES, SEPT. 5 - 8, 1994; [EUROPEAN MICROWAVE CONFERENCE PROCEEDINGS], NEXUS BUSINESS COMMUNICATIONS, GB, Bd. 2, 5. September 1994 (1994-09-05), Seiten 1179-1184, XP000678211, ISBN: 978-0-9518032-5-7
- YOSHIO KOBAYASHI ET AL: "Bandpass Filters Using Electrically-Coupled TMO10 Dielectric Rod Resonators", ELECTRONICS AND COMMUNICATIONS IN JAPAN, SCRIPTA PUB., SILVER SPRING, MD, US, Bd. 66, Nr. 3, 1. März 1983 (1983-03-01), Seiten 33-42, XP001402070, ISSN: 0424-8368

## Beschreibung

Die Erfindung betrifft ein Multiplexfilter, das sich insbesondere zur Übertragung von TM-Moden in transversaler Richtung eignet. Wenn von der Übertragung von TM-Moden, bzw. TM-Wellen gesprochen wird, dann besitzt nur das elektrische Feld Anteile in der Ausbreitungsrichtung und die magnetischen Felder befinden sich ausschließlich in der Ebene senkrecht zur Ausbreitungsrichtung. TM-Wellen werden daher auch als E-Wellen bezeichnet. Ein Multiplexfilter im Rahmen dieser Erfindung umfasst einen Common-Anschluss (dt. gemeinsamen Anschluss) und zumindest zwei Signalleitungsanschlüsse, wobei die zumindest zwei Signalleitungsanschlüsse mit dem Common-Anschluss über je einen Signalübertragungspfad miteinander verbunden sind. Die Signalübertragungsrichtung kann sowohl vom Common-Anschluss zu einem der mehreren der Signalleitungsanschlüsse erfolgen (beispielsweise in Form eines Diplexers oder Multiplexers), als auch gleichzeitig von einem anderen der Signalleitungsanschlüsse hin zu dem Common-Anschluss (beispielsweise in Form eines Duplexer, bei dem neben dem einen Common-Anschluss zwei weitere Anschlüsse vorgesehen sind). Die jeweiligen Signalübertragungsfade durchlaufen unterschiedliche Resonatorkammern, so dass unterschiedliche Frequenzbereiche in diesen gefiltert werden.

ISHIKAWA Y ET AL: "1.9 GHz compact low loss dielectric duplexer designed by dual mode waveguide transmission line method", 5. September 1994, zeigt den Aufbau eines Duplexers, der verschiedene Module umfasst, die in zwei Modulreihen hintereinander angeordnet sind, wobei die einzelnen Module einer Reihe zu ihrem benachbarten Modul in derselben Reihe über Gitteröffnungen miteinander verbunden sind. In jedem Modul ist ein Dielektrikum angeordnet. Über dieses wird die Resonanzfrequenz beeinflusst. Abstimmelemente können von außerhalb zumindest eines Moduls in das Modul eingedreht werden, um die Resonanzfrequenz zu justieren.

Aus der US 4,881,051 A ist ein Multiplexer bekannt. Dieser umfasst ein Gehäuse, in dem verschiedene Resonatorkammern angeordnet sind, die über Koppelöffnungen miteinander verbunden sind. In der Resonatorkammer sind Dielektrika angeordnet, die aus einer Scheibe in Stücke geschnitten sind. Die Anschlüsse sind an verschiedenen Stellen am Gehäuse angebracht.

Aus YOSHIO KOBAYASHI ET AL: "Bandpass Filters Using Electrically-Coupled TM010 Dielectric Rod Resonators", 1. März 1983, ist ein Bandpass-Filter bekannt, das mehrere Resonatorkammern umfasst, die über eine Öffnung miteinander verbunden sind. Durch diese Öffnung ist ein einteiliger dielektrischer Resonatorstab geführt, der dadurch in allen Resonatorkammern angeordnet ist. Abstimmschrauben können von außerhalb in die Resonatorkammern eingedreht werden, um die Resonanzfrequenz zu verändern.

Die US 6,072,378 A zeigt eine Resonatoranordnung. In einem Gehäuse ist ein Dielektrikum angeordnet, um die Resonanzfrequenz einstellen zu können. Zwei dieser Gehäuse sind über eine Öffnung miteinander verbunden. An den Gehäusen ist zumindest ein Signalanschluss angeordnet.

In der US 6,714,096 B1 wird ein Hohlleiter-Filter beschrieben, um UHF-TV-Verstärker an eine gemeinsame Antenne anschließen zu können. Mehrere Resonatorkammern sind übereinander angeordnet und durch Öffnungen miteinander verbunden. Zwei Überkopplungen, die 90° versetzt zueinander angeordnet sind, verbinden zwei nicht direkt benachbarte Resonatorkammern.

Aus der US 5,576,674 A ist ein Filter bekannt, das verschiedene Resonatoren aufweist, die hintereinander angeordnet sind und über ein Dielektrikum verfügen. Zum Abgleichen dieses Filters sind Anweisungen angegeben, wonach sukzessive Elemente hinzugeschaltet werden sollen.

Aus der WO 2014/128484 A1 ist ein Hochfrequenzfilter bekannt, welches verschiedene Resonatorkörper umfasst. Ein Resonatorkörper besteht aus einem Dielektrikum, welches mit einer elektrisch leitfähigen Schicht beschichtet wurde. Um eine Kopplung zwischen verschiedenen Resonatorkörpern zu ermöglichen, ist ein Teil des Dielektrikums nicht beschichtet. Mehrere dieser Resonatorkörper können in einem Verbund angeordnet werden, wobei eine Kopplung zwischen den einzelnen Resonatorkörpern über die Auspaarungen an den Beschichtungen möglich ist. Das Hochfrequenzfilter kann beispielsweise als Duplexfilter betrieben werden.

Die Veröffentlichung von M. Höft und T. Magath, "Compact Base-Station Filters Using TM-Mode Dielectric Resonators" beschreibt den Aufbau eines Hochfrequenzfilters, das mehrere dielektrische Resonatoren aufweist. Die Kopplung zwischen den einzelnen Resonatoren erfolgt dabei parallel zur Ausbreitungsrichtung des H-Feldes. Nachteilig an diesem Aufbau ist, dass ein erhöhter Platzbedarf erforderlich ist, um die gewünschten Filtereigenschaften realisieren zu können. Der Platzbedarf wird umso höher, je mehr Signalübertragungspfade ausgebildet werden sollen.

Es ist daher die Aufgabe der hier vorliegenden Erfindung einen Multiplexfilter zu schaffen, das sich insbesondere zur Übertagung von TM-Moden in transversaler Richtung eignet, wobei dieses Multiplexfilter einerseits platzsparend und andererseits kostengünstig aufgebaut werden soll.

Die Aufgabe wird bezüglich des Multiplexfilters durch die Merkmale des unabhängigen Anspruches 1 gelöst. Innerhalb des Anspruchs 20 wird ein Verfahren zum Abgleichen eines solchen Multiplexfilters beschrieben. In den Unteransprüchen sind vorteilhafte Weiterbildungen des erfindungsgemäßen Multiplexfilters oder des erfindungsgemäßen Verfahrens zum Abgleichen des Multiplexfilters angegeben.

Das erfindungsgemäße Multiplexfilter weist ein Gehäuse auf, das einen Gehäuseboden, einen vom Gehäuseboden beabstandeten Gehäusedeckel und eine zwischen dem Gehäuseboden und dem Gehäusedeckel umlaufende Gehäusewand umfasst. Der Gehäuseboden und der Gehäusedeckel sind bevorzugt von einer Zentralachse durchsetzt. Das Multiplexfilter weist außerdem zumindest n Filterkammern auf, die von dem Gehäuse und/oder zumindest einem im Gehäuse befindlichen Einsatz umschlossen sind.

In jeder der n Filterkammern ist eine aus Metall bestehende oder Metall umfassende Aufteilungseinrichtung ausgebildet, die jede Filterkammer in m Resonatorkammern, mit m ≥ 2 unterteilt, von denen jede einen Resonator bildet. Die Aufteilungseinrichtungen sind parallel zur Zentralachse oder mit einer Komponente überwiegend parallel zur Zentralachse angeordnet und unterteilen die Filterkammer parallel zur Zentralachse oder mit einer Komponente überwiegend parallel zur Zentralachse in m Resonatorkammern. Die in jeder Filterkammer befindlichen Resonatorkammern und damit die jeweiligen Resonatoren sind durch die in der jeweiligen Filterkammer befindlichen Aufteilungseinrichtungen voneinander entkoppelt. Weiterhin sind zumindest n Dielektrika ausgebildet, von denen je zumindest eines in jeder Filterkammer angeordnet ist. Das Multiplexfilter weist n-1 Trenneinrichtungen auf. Die n Filterkammern sind entlang einer Zentralachse angeordnet, die senkrecht oder mit einer Komponente überwiegend senkrecht zum H-Feld der TM-Moden liegt, wobei jeweils zwei benachbarte oder längs der Zentralachse aufeinander folgende Filterkammern durch eine Trenneinrichtung getrennt sind. Jede der n-1 Trenneinrichtungen weist zumindest m Koppelöffnungen auf, über die in Signalübertragungsrichtung jeweils zwei aufeinander folgende Resonatorkammern miteinander gekoppelt sind. Die Kopplung zwischen den Resonatorkammern erfolgt senkrecht zu den H-Feldern der TM-Moden und/oder parallel zur Zentralachse oder mit einer Komponente überwiegend senkrecht zu den H-Feldern der TM-Moden und/oder parallel zur Zentralachse. Ein Common-Anschluss ist über eine erste Öffnung im Gehäuse in die erste Filterkammer geführt und in dieser mit den m Resonatoren der m Resonatorkammern gekoppelt. Dadurch, dass die Kopplung insbesondere senkrecht zu dem H-Feld der TM-Moden erfolgt, kann der Resonator sehr kompakt aufgebaut werden. Weiterhin sind m Signalleitungsanschlüsse über m Öffnungen im Gehäuse mit den m Resonatoren in den m Resonatorkammern in der n-ten Filterkammer gekoppelt. Die oder jede der n-1 Trenneinrichtungen besteht aus einer Metallschicht, mit der eine oder beide Stirnseiten zumindest eines oder aller n Dielektrika überzogen ist, wobei das zumindest eine Dielektrikum mit der zumindest einen der n-1 Trenneinrichtungen einteilig ausgebildet ist und der Überzug der Metallschicht zumindest eine Ausnehmung als eine der Koppelöffnungen aufweist. Die Verwendung entsprechend beschichteter Dielektrika erlaubt eine weitere Verkleinerung des Hochfrequenzfilters.

Ergänzend oder alternativ hierzu ist die Aufteilungseinrichtung durch eine Vielzahl von Durchkontaktierungen innerhalb eines oder allen der n Dielektrika gebildet, die in der Filterkammer parallel oder zumindest mit einer Komponente parallel zur Zentralachse angeordnet sind, wodurch eines oder alle der n Dielektrika in m Teile unterteilt wird, wobei jedes der m Teile in einer der m Resonatorkammern einer Filterkammer liegt. Dies erlaubt den Einsatz eines einzigen Dielektrikums, welches bevorzugt aus einer Keramik gebildet ist.

Weiterhin umfasst die erste Filterkammer einen Bereich, in dem sich die Aufteilungseinrichtung nur in einer Teillänge des Durchmessers durch das erste Dielektrikum hindurch erstreckt, wodurch ein Öffnungsbereich gebildet ist, in dem der Common-Anschluss mit allen m Resonatoren in der ersten Filterkammer gekoppelt ist, wobei der Öffnungsbereich eine Größe oder Länge aufweist, die weniger als 10%, bevorzugt weniger als 20%, weiter bevorzugt weniger als 30%, weiter bevorzugt weniger als 40% und weiter bevorzugt weniger als 50% des kleinsten Durchmessers der ersten Filterkammer entspricht. Dadurch ist es möglich, dass ein Common-Anschluss als gemeinsamer Anschluss verwendet wird. An diesen Common-Anschluss kann beispielsweise eine Mobilfunkantenne angeschlossen werden, über die Signale ausgesendet und von der Signale empfangen werden. Ergänzend oder alternativ dazu haben die Filterkammern und/oder die Dielektrika einen kreisförmigen Querschnitt.

Besonders vorteilhaft ist dabei, dass die einzelnen Filterkammern und damit die einzelnen Resonatorkammern mit den Resonatoren übereinander gestapelt sind, wobei die Kopplung durch Koppelöffnungen erfolgt, die innerhalb der Trenneinrichtungen ausgebildet sind. Diese Kopplung erfolgt dabei in Signalübertragungsrichtung und damit senkrecht zum H-Feld. Dadurch ist ein sehr kompakter Bau des Resonators möglich, weil mehrere Signalübertragungsrichtungen parallel zur Zentralachse ausgebildet sind, die voneinander entkoppelt sind.

Das erfindungsgemäße Verfahren zum Abgleichen des Multiplexfilters umfasst verschiedene Verfahrensschritte. In einem Verfahrensschritt werden zu Beginn alle Koppelöffnungen der 1+X-ten Trenneinrichtung und/oder der n-1-X-ten Trenneinrichtung geschlossen, wobei X zu Beginn gleich 0 ist. In einem weiteren Verfahrensschritt wird ein Reflexionsparameter am Common-Anschluss und/oder an zumindest einem, vorzugsweise an allen Signalleitungsanschlüssen gemessen. Im Weiteren werden die Resonanzfrequenz und/oder die Koppelbandbreite, bzw. die Einkoppelbandbreite auf einen gewünschten Wert eingestellt. Mit diesem Verfahren kann die Resonanzfrequenz und/oder die Koppelbandbreite von m Resonatorkammern einer Filterkammer unabhängig von weiteren Resonatorkammern in anderen Filterkammern auf den gewünschten Wert eingestellt werden.

Ein weiterer Vorteil bei dem erfindungsgemäßen Multiplexfilter besteht außerdem, wenn ein Durchmesser zumindest einer, vorzugsweise aller Filterkammern durch zumindest je einen Einsatz, insbesondere durch einen ringförmigen Einsatz, der sich an der Gehäusewand anlehnt, definiert und/oder vorgegeben wird. Dadurch kann die Resonanzfrequenz eingestellt werden. Das insbesondere formschlüssige Anlehnen des Einsatzes an der Gehäusewand stellt zudem sicher, dass der Einsatz nicht über die Zeit in seiner Position verschiebbar ist.

Der Einsatz von einer, vorzugsweise von jeder Filterkammer weist benachbart zur Innenwandung des Gehäuses liegende Wandsegmente mit unterschiedlicher Dicke auf, wodurch sich die Volumen der einzelnen Resonatorkammern einer Filterkammer unabhängig voneinander einstellen lassen, bzw. diese sich voneinander unterscheiden. Durch die Verwendung derartiger Einsätze wird die Flexibilität des erfindungsgemäßen Multiplexfilters weiter erhöht.

Ein weiterer Vorteil des erfindungsgemäßen Multiplexfilters besteht, wenn die Einsätze von zumindest zwei nicht direkt aufeinanderfolgenden, also aneinander angrenzenden n-Filterkammern eine Öffnung aufweisen, wobei die zumindest beiden Öffnungen durch einen Kanal miteinander verbunden werden, der beispielsweise zumindest teilweise innerhalb der Gehäusewand verläuft. In diesem Kanal verläuft ein elektrischer Leiter, wobei der elektrische Leiter die beiden Resonatorkammern der unterschiedlichen Filterkammern kapazitiv und/oder induktiv miteinander koppelt. Auf diese Art und Weise ist es trotz des kompakten Aufbaus des erfindungsgemäßen Multiplexfilters möglich eine Überkopplung zwischen zwei nicht direkt benachbarten Resonatoren zu erreichen.

Ein Vorteil ist außerdem dann gegeben, wenn zumindest ein Verdrehschutzelement zwischen zumindest einer der n-1 Trenneinrichtungen und dem zumindest einen Einsatz und/oder dem angrenzenden Dielektrikum angebracht wird, was das gegenseitige Verdrehen dieser Elemente verhindert. Dabei ist es auch möglich, dass zumindest je ein Verdrehschutzelement zwischen dem Gehäuseboden und/oder dem Gehäusedeckel und/oder der Gehäusewand und dem Einsatz in der ersten Filterkammer und der n-ten Filterkammer angebracht ist, wobei dieser das gegenseitige Verdrehen dieser Elemente verhindert. Dadurch ist sichergestellt, dass sich die Resonanzfrequenzen und die Gruppenlaufzeiten der einzelnen Resonatoren durch Erschütterungen des Hochfrequenzfilters nicht über die Zeit verändern.

Innerhalb des erfindungsgemäßen Multiplexfilters können die n-Dielektrika scheibenförmig sein, bzw. alle oder einige der n-Dielektrika können sich vollständig oder teilweise in ihren Abmessungen unterscheiden. Es ist auch möglich, dass alle oder zumindest eines der n-Dielektrika das Volumen ihrer jeweiligen Filterkammer und damit der m Resonatorkammern vollständig oder teilweise ausfüllen. Durch die geometrische Gestaltung und die Anordnung der Dielektrika kann das Verhalten jedes Resonators in Bezug auf seine Resonatorfrequenz und seine Koppelbandbreite entsprechend eingestellt werden.

Grundsätzlich wäre es auch möglich, dass das Dielektrikum innerhalb jeder Filterkammer durch m Teile, die vorzugsweise gleich groß sind, zusammengesetzt ist, wobei jedes der m Teile in einer der m Resonatorkammern in einer Filterkammer liegt, wobei zwischen den m Teilen als Aufteilungseinrichtung innerhalb der jeweiligen Filterkammer eine Metallschicht ausgebildet ist. Diese Metallschicht trennt die einzelnen Resonatorkammern innerhalb einer Filterkammer voneinander, wobei die Metallschicht hierzu parallel oder zumindest mit einer Komponente parallel zur Zentralachse angeordnet ist. Bei einer Metallschicht kann es sich beispielsweise um einen elektrisch leitfähigen Überzug an der Seiten-Umfangsfläche des Dielektrikums handeln. Ein solcher elektrisch leitfähiger Überzug muss nur an den Stellen der m Teile angebracht werden, die nicht in Berührung mit dem Einsatz oder mit einem anderen bereits beschichteten Teil der m Teile sind.

Zumindest zwei oder alle der n Dielektrika oder zwei oder alle der m Teile zumindest eines Dielektrikums bestehen aus unterschiedlichem Material. Dabei ist es auch möglich, dass zumindest ein oder alle der n Dielektrika vorzugsweise zumindest eine mit Luft gefüllte Ausnehmung aufweisen. Dadurch kann die Resonanzfrequenz für jeden Resonator einer Resonatorkammer innerhalb einer Filterkammer getrennt verändert werden.

Die Signalübertragungsrichtung verläuft jeden der m Signalleitungsanschlüsse entweder von dem Signalleitungsanschluss hin zu dem Common-Anschluss oder von dem Common-Anschluss hin zu dem Signalleitungsanschluss. Verläuft die Signalübertragungsrichtung von einem oder mehreren der Signalleitungsanschlüsse hin zu dem Common-Anschluss, ist ein Resonator einer Resonatorkammer einer Filterkammer mit genau einem Resonator einer Resonatorkammer eine in Signalübertragungsrichtung benachbarten Filterkammer gekoppelt. Dadurch ist sichergestellt, dass in Signalübertragungsrichtung hin zum Common-Anschluss eine Resonatorkammer mit genau einer weiteren Resonatorkammer gekoppelt ist. In umgekehrter Richtung gilt, dass, für den Fall, dass die Signalübertragungsrichtung von dem Common-Anschluss hin zu einem oder mehreren der m Signalleitungsanschlüsse verläuft, ein Resonator einer Resonatorkammer einer Filterkammer mit einem oder mehreren Resonatoren einer in Signalübertragungsrichtung benachbarten Filterkammer gekoppelt ist. Dies bedeutet, dass in diesem Fall ein Resonator einer Resonatorkammer mit mehr als einem Resonator von mehreren Resonatorkammern einer weiteren Filterkammer gekoppelt ist. Es können also zusätzliche Signalübertragungspfade geschaffen werden. Dies geht allerdings bevorzugt nur, wenn die Signalübertragungsrichtung von dem Common-Anschluss hin zu den m Signalleitungsanschlüssen verläuft.

Die Kopplung zwischen den einzelnen Resonatoren wird dadurch erhöht, indem das Dielektrikum im ersten Resonator mit der ersten Trenneinrichtung und das Dielektrikum in n-ten Resonator mit n-1-ten Trenneinrichtung in Kontakt steht, wobei die übrigen Dielektrika der restlichen n-2 Resonatoren mit beiden, die jeweilige Filterkammer begrenzenden Trenneinrichtungen in Kontakt stehen. Dabei ist es besonders vorteilhaft, wenn außerdem das Dielektrikum im ersten Resonator zusätzlich mit dem Gehäusedeckel und das Dielektrikum im n-ten Resonator mit dem Gehäuseboden in Kontakt steht. Unter dem Wortlaut "in Kontakt stehen", wird verstanden, dass sich zwei Gebilde zumindest berühren. Die Dielektrika der n-Filterkammern sind dabei bevorzugt mit der jeweiligen Trenneinrichtung oder den jeweiligen Trenneinrichtungen fest verbunden, wodurch die Kopplung verbessert wird.

In einem weiteren Ausführungsbeispiel des Multiplexfilters steht der Common-Anschluss in mittigem oder außermittigem Kontakt mit dem Dielektrikum in der ersten Filterkammer. Das Dielektrikum in der ersten Filterkammer weist eine Vertiefung auf, in die der Common-Anschluss hineinragt, wodurch der Common-Anschluss in Kontakt mit dem ersten Dielektrikum steht, oder das Dielektrikum in der ersten Filterkammer weist eine durchgängige Ausnehmung auf, durch die sich der Common-Anschluss hindurch erstreckt, wodurch der Common-Anschluss in Kontakt mit dem ersten Dielektrikum und in Kontakt mit der ersten Trenneinrichtung steht. Gleiches gilt auch für die m Signalleitungsanschlüsse. Diese stehen in mittigem oder außermittigem Kontakt mit dem Dielektrikum, das in den m Resonatorkammern der n-ten Filterkammer angeordnet ist. Das Dielektrikum in der n-ten Filterkammer weist bis zu m Vertiefungen auf, in die die m Signalleitungsanschlüsse hineinragen, wodurch die m Signalleitungsanschlüsse in Kontakt mit dem n-ten Dielektrikum stehen, und/oder das Dielektrikum in der n-ten Filterkammer weist bis zu m durchgängige Ausnehmungen auf, durch die sich die m Signalleitungsanschlüsse hindurch erstrecken, wodurch die m Signalleitungsanschlüsse in Kontakt mit dem n-ten Dielektrikum und in Kontakt mit der n-1-ten Trenneinrichtung stehen.

Ein weiterer Vorteil des erfindungsgemäßen Multiplexfilters besteht auch dadurch, dass sich die Anordnung und/oder die Größe und/oder die Querschnittsform zumindest einer Koppelöffnung einer der n-1 Trenneinrichtungen vollständig oder teilweise zu der Anordnung und/oder der Größe und/oder der Querschnittsform einer anderen Koppelöffnung derselben n-1 Trenneinrichtung oder zu einer Koppelöffnung einer anderen der n-1 Trenneinrichtungen unterscheidet. Alternativ oder in Ergänzung dazu kann die Anzahl der Koppelöffnungen in den n-1 Trenneinrichtungen untereinander vollständig oder teilweise unterschiedlich sein, bzw. die Anzahl der Koppelöffnungen in einer der n-1 Trenneinrichtung zur Kopplung eines Resonators ist unterschiedlich zu der Anzahl der Koppelöffnungen derselben Trenneinrichtung zur Kopplung eines anderen Resonators. Dadurch kann die Kopplung zwischen den einzelnen Resonatoren auf den gewünschten Wert eingestellt werden.

Zur weiteren Abstimmung des Hochfrequenzfilters ist es auch möglich, dass zumindest eine, vorzugsweise alle Resonatorkammern zumindest einer, vorzugsweise aller Filterkammern zumindest eine zusätzliche Öffnung nach außerhalb des Gehäuses aufweisen, wobei über diese zusätzliche Öffnung zumindest ein Abstimmelement in die Resonatorkammer zumindest einer Filterkammer eingeführt werden kann. Der Abstand zwischen dem Abstimmelement, welches durch die zumindest eine zusätzliche Öffnung in die zumindest eine Resonatorkammer zumindest einer Filterkammer eingeführt ist, kann zu dem entsprechenden jeweiligen Dielektrikum innerhalb der zumindest einen Resonatorkammer in der zumindest einen Filterkammer verändert werden. Dabei können auch mehrere Abstimmelemente in eine Resonatorkammer eingeführt werden, wobei beispielsweise ein Abstimmelement vollständig aus einem Metall oder einem metallischen Überzug besteht, wohingegen das andere Abstimmelement ein dielektrisches Material umfasst. Das Abstimmelement, welches aus einem metallischen Material besteht kann zur Grobabstimmung und das Abstimmelement, welches ein dielektrisches Material umfasst zur Feinabstimmung der Resonanzfrequenz und/oder der Koppelbandbreite des entsprechenden Resonators verwendet werden.

Dabei kann der Abstand des zumindest eine Abstandselements zu dem jeweiligen Dielektrikum innerhalb der zumindest einen der m Resonatorkammern der zumindest einen der n Filterkammern auch soweit verringert werden, dass es mit diesem direkt in Kontakt steht. Das Dielektrikum zumindest einer der n Filterkammern kann außerdem zumindest eine Einbuchtung aufweisen, wobei der Abstand zwischen dem Abstimmelement und dem Dielektrikum derart verringerbar ist, dass das Abstimmelement in die Einbuchtung des jeweiligen Dielektrikums eintaucht und mit diesem dadurch im Kontakt steht. Das Abstimmelement tritt dabei insbesondere senkrecht zur Signalübertragungsrichtung, also vorzugsweise senkrecht zur Zentralachse in die zumindest eine der m Resonatorkammern von zumindest einer der n Filterkammern ein.

Das erfindungsgemäße Verfahren zum Abgleichen des Multiplexfilters wird für die übrigen Filterkammern entsprechend wiederholt. Nachdem die Resonanzfrequenz und/oder die Koppelbandbreite zumindest eines Resonators, vorzugsweise aller Resonatoren in der ersten und/oder letzten, also n-ten Filterkammer auf den gewünschten Wert eingestellt ist, werden in einem weiteren Verfahrensschritt zumindest eines, vorzugsweise m oder mehr Koppelöffnungen der 1+X-ten Trenneinrichtung und/oder der n-1-X-ten Trenneinrichtung geöffnet. Im Weiteren wird der Wert der Zählervariable X um 1 erhöht. Anschließend werden die vorherigen Verfahrensschritte erneut ausgeführt. Es werden abermals ein Reflexionsfaktor am Common-Anschluss und/oder ein Reflexionsfaktor an zumindest einem, vorzugsweise an allen m Signalleitungsanschlüssen gemessen. Im Anschluss daran werden die Koppelöffnungen zu den nächsten Resonatoren in der nächsten Filterkammer geöffnet und der Wert der Zählervariable nochmals erhöht. Das Abgleichen des Multiplexfilters beginnt bei den Resonatoren, in die der Common-Anschluss und die m Signalleitungsanschlüsse eingreifen, also bei den Resonatoren der äußersten Filterkammer, und endet bei den Resonatoren, die in der Filterkammer (n ungerade) oder den Filterkammern (n gerade) im Zentrum des Multiplexfilters angeordnet sind.

Für den Fall, dass das Multiplexfilter eine ungerade Anzahl an Filterkammern besitzt, muss die Filterkammer im Zentrum des Multiplexfilters einmal für die Messung des Reflexionsfaktors am Common-Anschluss herangezogen werden und ein anderes Mal für die Messung des Reflexionsfaktors an zumindest einem, vorzugsweise allen der m Signalleitungsanschlüsse. Die Koppelöffnungen der beiden Trenneinrichtungen, die die Filterkammer im Zentrum des Multiplexfilters umgeben, müssen je nach Messung des jeweiligen Reflexionsfaktors zum jeweils anderen Anschluss, also zu Common-Anschluss oder zu zumindest einem, vorzugsweise allen der m Signalleitungsanschlüsse hin geschlossen sein.

Im Anschluss daran, oder wenn bei einer geraden Anzahl von Filterkammern alle Koppelöffnungen geöffnet sind, können neben den Reflexionsfaktoren am Common-Anschluss und/oder an zumindest einem, vorzugsweise allein der m Signalleitungsanschlüsse auch der Vorwärts-Transmissionsfaktor und/oder der Rückwärts-Transmissionsfaktor gemessen werden.

Die Resonanzfrequenzen und/oder die Koppelbandbreiten können für jede Resonatorkammer einer Filterkammer und damit für jeden Resonator in einer Filterkammer dadurch verändert werden, indem der Durchmesser von zumindest einer Resonatorkammer einer Filterkammer verändert wird, was beispielsweise durch Austauschen des zumindest einen Einsatzes durch einen anderen Einsatz mit geänderten Abmessungen möglich ist. Es kann auch die Anordnung und/oder die Anzahl und/oder die Größe und/oder die Querschnittsform von der zumindest einer Koppelöffnung durch Drehen und/oder Austauschen von der zumindest einen Trenneinrichtung verändert werden. Das Eindrehen oder Ausdrehen von zumindest einem Abstimmelement in zumindest eine Resonatorkammer einer Filterkammer ermöglicht ebenfalls das Ändern der Resonanzfrequenz und/oder der Koppelbandbreite. Schließlich kann auch das Dielektrikum in einer Filterkammer durch ein anderes Dielektrikum mit geänderten Abmessungen und/oder Ausnehmungen ausgetauscht werden.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: eine Explosionszeichnung des erfindungsgemäßen Multiplexfilters;
- Figur 2:: eine Darstellung die erläutert, dass ein Magnetfeld senkrecht zur Signalübertragungsrichtung angeordnet ist;
- Figur 3A: einen Querschnitt durch die erste Filter-kammer mit zwei Resonatorkammern, wobei das Dielektrikum einer Resonatorkammer mehrere Ausnehmungen aufweist;
- Figur 3B: einen Querschnitt durch die n-te Filterkammer mit zwei Resonatorkammern, wobei das Dielektrikum einer Resonatorkammer eine Ausnehmung aufweist;
- Figur 4A, 4B: einen Querschnitt durch die erste und n-te Filterkammer mit drei Resonatorkammern, die jeweils gleich groß sind;
- Figur 5A: einen Querschnitt durch die erste Filterkammer mit vier Resonatorkammern, wobei der Einsatz ein Wandsegment mit unterschiedlicher Dicke aufweist, so dass sich die Volumen der einzelnen Resonatorkammern unterscheiden;
- Figur 5B: einen Querschnitt durch die n-te Filterkammer mit vier Resonatorkammern, die jeweils gleich groß sind, aber eine unterschiedliche Anzahl an Ausnehmungen aufweisen;
- Figur 6A: einen Längsschnitt durch ein weiteres Ausführungsbeispiel des erfindungsgemäßen Multiplexfilters, wobei die Einsätze verschiedene Innendurchmesser aufweisen und die Dielektrika alle Filterkammern vollständig ausfüllen;
- Figur 6B: einen Längsschnitt durch ein weiteres Ausführungsbeispiel des erfindungsgemäßen Multiplexfilters, wobei die Trenneinrichtungen teilweise eine unterschiedliche Anzahl an Koppelöffnungen aufweisen und die Dielektrika die Filterkammern nicht vollständig ausfüllen;
- Figur 7A: einen Längsschnitt durch ein weiteres Ausführungsbeispiel des erfindungsgemäßen Multiplexfilters, wobei Abstimmelemente unterschiedlich weit in die einzelnen Filterkammern eingeführt sind;
- Figur 7B: einen Längsschnitt durch ein weiteres Ausführungsbeispiel des erfindungsgemäßen Multiplexfilters, wobei Abstimmelemente unterschiedlich weit in die einzelnen Dielektrika eingeführt sind, wobei die Dielektrika die jeweilige Filterkammer vollständig ausfüllen;
- Figur 8: einen Längsschnitt durch ein weiteres Ausführungsbeispiel des erfindungsgemäßen Multiplexfilters, wobei eine Überkopplung zwischen zwei Resonatorkammern stattfindet, die in nicht nebeneinander liegenden Filterkammern angeordnet sind, wobei zusätzliche Verdrehschutzelemente im Gehäuse ange-ordnet sind.
- Figur 9: einen Längsschnitt durch ein weiteres Ausführungsbeispiel des erfindungsgemäßen Multiplexfilters, wobei die Dielektrika zumindest an ihrer Stirnseite einen elektrisch leitfähigen Überzug aufweisen und als Trenneinrichtung fungieren;
- Figur 10: ein Flussdiagramm, das erläutert, wie die Resonanzfrequenz und/oder die Koppelbandbreite zumindest eines Resonators in einer Resonatorkammer einer Filterkammer eingestellt wird, um das erfindungsgemäße Multiplexfilter abzugleichen;
- Figur 11: ein weiteres Flussdiagramm, das erläutert, wie die Resonanzfrequenzen und/oder die Koppelbandbreiten für die weiteren Resonatoren in den anderen Filterkammern eingestellt werden, um das erfindungsgemäße Multiplexfilter abzugleichen;
- Figur 12: ein weiteres Flussdiagramm, das erläutert, wie die Resonanzfrequenz und/oder die Koppelbandbreite für die Resonatoren in der Mitte, also in der mittleren Filterkammer des Multiplexfilters eingestellt wird;
- Figur 13: ein weiteres Flussdiagramm, das erläutert, wie das erfindungsgemäße Multiplexfilter abgeglichen wird, nachdem in jeder Trenneinrichtung zumindest eine Koppelöffnung geöffnet ist; und
- Figur 14: ein weiteres Flussdiagramm, das erläutert, durch welche Maßnahmen die Resonanzfrequenz und/oder die Koppelbandbreite innerhalb eines Resonators verändert werden kann.

Figur 1 zeigt ein Ausführungsbeispiel des erfindungsgemäßen Multiplexfilters 1 in Explosionsdarstellung. Das erfindungsgemäße Multiplexfilter 1 umfasst ein Gehäuse 2, welches einen Gehäuseboden 3 und einen vom Gehäuseboden 3 beabstandeten Gehäusedeckel 4 und eine zwischen dem Gehäuseboden 3 und dem Gehäusedeckel 4 umlaufende Gehäusewand 5 aufweist. Innerhalb von Figur 1 ist das Gehäuse 2 zusammenmit dem Gehäuseboden 3, dem Gehäusedeckel 4 und der Gehäusewand 5 zur besseren Übersichtlichkeit nicht gezeigt. Dieses ist erst ab Figur 6A gezeigt. Sowohl der Gehäusedeckel 4, als auch der Gehäuseboden 3 weisen zumindest eine Öffnung auf, über die ein Common-Anschluss 14 und bis zu m Signalleitungsanschlüsse 15 eingeführt werden können. Dabei wird ein Common-Anschluss 14 durch die Öffnung des Gehäusedeckels 4 dem Multiplexfilter 1 zugeführt und bis zu m weitere Signalleitungsanschlüsse 15 durch m Öffnungen im Gehäuseboden 3. Die Öffnung im Gehäusedeckel 4 muss nicht im Zentrum des Gehäusedeckels 4 angeordnet sein. Es ist auch möglich, dass die Öffnung außermittig angeordnet ist.

Das Multiplexfilter 1 weist außerdem noch n-Filterkammern 7₁, 7₂, ..., 7ₙ auf. Bei n handelt es sich dabei um eine natürliche Zahl mit n ≥ 1, bevorzugt n ≥ 2, weiter bevorzugt n ≥ 3, weiter bevorzugt n ≥ 4 und weiter bevorzugt n ≥ 5. In jeder der n Filterkammern 7₁, 7₂, ..., 7ₙ sind bis zu m Resonatorkammern 6_{1_1}, 6_{1_2}, ..., 6_{1_m}, bis 6_{n_1}, 6_{n_2}, ..., 6_{n_m} angeordnet. Bei m handelt es sich ebenfalls um eine natürliche Zahl mit m ≥ 1, bevorzugt m ≥ 2, weiter bevorzugt m ≥ 3, weiter bevorzugt m ≥ 4 und weiter bevorzugt m ≥ 5.

Bezüglich der Nomenklatur gilt innerhalb dieser Erfindung beispielsweise für 6_{1_m}, dass die erste tiefgestellte Zahl, hier "1", die Nummer der Filterkammer 7₁, 7₂, ..., 7ₙ angibt und der Wert für diese Zahl daher bis "n" gehen kann. Die zweite Zahl, hier "m", gibt die Nummer der Resonatorkammer innerhalb der jeweiligen Filterkammer 7₁, 7₂, ..., 7ₙ an und kann daher bis "m" gehen. Über eine solche Nomenklatur sind alle Resonatorkammern 6_{1_1}, 6_{1_2}, ..., 6_{1_m}, bis 6_{n_1}, 6_{n_2}, ..., 6_{n_m} innerhalb der Filterkammern 7₁, 7₂, ..., 7ₙ adressierbar.

Innerhalb jeder Filterkammer 7₁, 7₂, ..., 7ₙ befindet sich zumindest ein Dielektrikum 8₁, 8₂, ..., 8ₙ. Dieses Dielektrikum 8₁, 8₂, ..., 8ₙ ist bevorzugt scheiben- oder zylinderförmig ausgebildet. Es erstreckt sich über das gesamte Volumen der jeweiligen Filterkammer 7₁, 7₂, ..., 7ₙ oder nur über einen Teil davon.

Die einzelnen Resonatorkammern 6_{1_1}, 6_{1_2}, ..., 6_{1_m}, bis 6_{n_1}, 6_{n_2}, ..., 6_{n_m} jeder Filterkammer 7₁, 7₂, ..., 7ₙ sind voneinander mittels n Aufteilungseinrichtungen 13₁, 13₂, ..., 13ₙ entkoppelt. Diese Aufteilungseinrichtungen 13₁, 13₂, ..., 13ₙ sind bevorzugt parallel zur Zentralachse 12 und/oder parallel zu den m Signalübertragungseinrichtungen 21₁, ... 21ₘ angeordnet und unterteilen so die n Filterkammern 7₁, 7₂, ..., 7ₙ parallel zur Zentralachse 12 in jeweils m Resonatorkammern 6_{1_1}, 6_{1_2}, ..., 6_{1_m}, bis 6_{n_1}, 6_{n_2}, ..., 6_{n_m}.

Die n Aufteilungseinrichtungen 13₁, 13₂, ..., 13ₙ sind beispielsweise durch eine Vielzahl von Durchkontaktierungen innerhalb des Dielektrikums 8₁, 8₂, ... 8ₙ gebildet. Die Durchkontaktierungen sind in den Dielektrika 8₁, 8₂, ... 8ₙ, die in der Filterkammer 7₁, 7₂, ..., 7ₙ angeordnet sind, parallel oder zumindest mit einer Komponente parallel zur Zentralachse 12 und/oder zu einer der Signalübertragungsrichtungen 21₂, ... 21ₘ angeordnet. Dadurch sind die n Dielektrika 8₁, 8₂, ... 8ₙ in m Teile unterteilt, wobei jedes der m Teile in einer der m Resonatorkammern 6_{1_1}, 6_{1_2}, ..., 6_{1_m}, bis 6_{n_1}, 6_{n_2}, ..., 6_{n_m} einer Filterkammer 7₁, 7₂, ... 7ₙ liegt. Man kann auch sagen, dass durch die n Aufteilungseinrichtungen 13₁, 13₂, ..., 13ₙ erst die m Resonatorkammern 6_{1_1}, 6_{1_2}, ..., 6_{1_m}, bis 6_{n_1}, 6_{n_2}, ..., 6_{n_m} gebildet werden. Bei den Durchkontaktierungen handelt es sich vorzugsweise um Bohrungen, deren Innenwandungen mit einer elektrisch leitfähigen Schicht galvanisiert sind. Die Durchkontaktierungen können in einer Reihe angeordnet sein. Es können allerdings auch mehrere Reihen an Durchkontaktierungen parallel zueinander unmittelbar benachbart angeordnet sein.

Es ist auch möglich, dass das Dielektrikum 8₁, 8₂, ... 8ₙ innerhalb jeder Filterkammer 7₁, 7₂, ... 7ₙ durch m Teile, die vorzugsweise gleich groß sind, zusammengesetzt ist, wobei jedes der m Teile in einer der m Resonatorkammern 6_{1_1}, 6_{1_2}, ..., 6_{1_m}, bis 6_{n_1}, 6_{n_2}, ..., 6ₙ₋ₘ einer Filterkammer 7₁, 7₂, ... 7ₙ liegt. Zwischen den einzelnen m Teilen innerhalb der jeweiligen Filterkammer 7₁, 7₂, ... 7ₙ ist eine Metallschicht ausgebildet, die die Aufteilungseinrichtung 13₁, 13₂, ... 13ₙ bildet. Dadurch werden die einzelnen Resonatorkammern 6_{1_1}, 6_{1_2}, ..., 6_{1_m}, bis 6_{n_1}, 6_{n_2}, ..., 6_{n_m} innerhalb einer Filterkammer 7₁, 7₂, ... 7ₙ voneinander getrennt, wobei die Metallschicht parallel zur oder zumindest mit einer Komponente parallel zur Zentralachse 12 oder zu einer Signalübertragungsrichtung 21₁, ... 21ₘ angeordnet ist. Bei der Metallschicht kann es sich beispielsweise um eine elektrisch leitfähige Beschichtung handeln. Vorzugsweise wird nur diejenige Fläche der Seiten-Umfangsfläche der m Teile damit überzogen, die an andere m Teile des Dielektrikums 8₁, 8₂, ... 8ₙ unmittelbar angrenzen, die nicht mit einer solchen elektrisch leitfähigen Schicht überzogen sind. Es können natürlich auch alle Seiten-Umfangsflächen der m Teile mit der elektrisch leitfähigen Schicht überzogen sein.

In diesem Zusammenhang ist es auch möglich, dass zwei oder alle der m Teile, die innerhalb einer Filterkammer 7₁, 7₂, ... 7ₙ zusammengesetzt eines der n Dielektrika 8₁, 8₂, ..., 8ₙ bilden, aus einem unterschiedlichen Material bestehen. Gleiches gilt natürlich auch für die n Dielektrika 8₁, 8₂, ..., 8ₙ untereinander, sollten diese einteilig ausgebildet sein.

Die m Teile eines der n Dielektrika 8₁, 8₂, ..., 8ₙ oder die einteilig ausgebildeten n Dielektrika 8₁, 8₂, ..., 8ₙ weisen eine oder mehrere vorzugsweise mit Luft gefüllte Ausnehmungen 16 auf. Anstatt mit Luft können diese Ausnehmungen 16 auch mit einem Material gefüllt sein, welches eine von der Permeabilität der n Dielektrika 8₁, 8₂, ..., 8ₙ abweichende Permeabilität aufweisen.

Die einzelnen Filterkammern 7₁, 7₂, ..., 7ₙ werden durch Trennreinrichtungen 9₁, 9₂, ... 9ₙ₋₁ voneinander getrennt. Bei diesen Trenneinrichtungen 9₁, 9₂, ... 9ₙ₋₁ handelt es sich bevorzugt um Trennscheiben. Diese Trenneinrichtungen 9₁, 9₂, ..., 9ₙ₋₁ bestehen aus einem elektrisch leitfähigen Material oder sind mit einem solchen überzogen. Jede dieser Trenneinrichtungen 9₁, 9₂, ..., 9ₙ₋₁ weist zumindest eine Koppelöffnung 10 auf. Die Größe, die geometrische Form, die Anzahl und die Anordnung der Koppelöffnung 10 innerhalb der jeweiligen Trenneinrichtung 9₁, 9₂, ..., 9ₙ₋₁ kann beliebig gewählt werden und sich von Trenneinrichtung 9₁, 9₂, ..., 9ₙ₋₁ zu Trenneinrichtung 9₁, 9₂, ..., 9ₙ₋₁ unterscheiden.

Der Durchmesser der Koppelöffnungen 10 beträgt je nach Frequenzbereich beispielsweise nur den Bruchteil eines Millimeters. Er kann, insbesondere bei tiefen Frequenzen auch mehrere Millimeter betragen. Die Trenneinrichtungen 9₁, 9₂, ..., 9ₙ₋₁ sind bevorzugt dünner als die Dielektrika 8₁, 8₂, ..., 8ₙ. Die Trenneinrichtungen 9₁, 9₂, ..., 9ₙ₋₁ sind bevorzugt nur wenige Millimeter dick, bevorzugt sind sie dünner als 3 Millimeter, weiter bevorzugt sind sie dünner als 2 Millimeter.

Jede Filterkammer 7₁, 7₂, ..., 7ₙ kann auch zumindest einen Einsatz 11₁, 11₂, ..., 11ₙ umfassen. Bei einem solchen Einsatz 11₁, 11₂, ..., 11ₙ handelt es sich bevorzugt um einen Ring, der sich mit seiner Außenfläche an einer Innenfläche der Gehäusewand 5 bevorzugt formschlüssig abstützt. Ein solcher Einsatz 11₁, 11₂, ..., 11ₙ, welcher elektrisch leitfähig ist, kann zur Einstellung des Volumens der Filterkammer 7₁, 7₂, ..., 7ₙ, und damit zur Einstellung des Volumens der Einzelnen Resonatorkammern 6_{1_1}, 6_{1_2}, ..., 6_{1_m}, bis 6_{n_1}, 6_{n_2}, ..., 6_{n_m} verwendet werden und erlaubt damit die Einstellung der Resonanzfrequenz des Multiplexfilters.

In dem Ausführungsbeispiel aus Figur 1 ist außerdem noch eine Zentralachse 12 dargestellt, die durch das Multiplexfilter 1 verläuft. Die Zentralachse 12 durchsetzt dabei bevorzugt das ganze Gehäuse 2, insbesondere den Gehäuseboden 3 und den Gehäusedeckel 4. Bevorzugt werden auch alle Filterkammern 7₁, 7₂, ..., 7ₙ von der Zentralachse 12 mittig oder außermittig durchsetzt. In dem Ausführungsbeispiel aus Figur 1 gibt es zwei Signalübertragungsrichtungen 21₁ und 21₂, weil m den Wert "2" annimmt. Grundsätzlich gibt es "m" Signalübertragungsrichtungen 21₁, 21₂, ..., 21ₘ. Die Signalübertragungsrichtungen 21₁, 21₂, ..., 21ₘ verlaufen vorzugsweise parallel zu der Zentralachse 12. Die Filterkammern 7₁, 7₂, ..., 7ₙ sind dabei übereinander angeordnet. Jede Filterkammer 7₁, 7₂, ..., 7ₙ hat daher maximal zwei direkt benachbarte Filterkammern 7₁, 7₂, ..., 7ₙ, wobei die Filterkammern 7₁, 7₂, ..., 7ₙ voneinander durch die jeweiligen Trenneinrichtungen 9₁, 9₂, ..., 9ₙ₋₁ getrennt sind. Eine Kopplung der einzelnen Resonatoren der Resonatorkammern 6_{1_1}, 6_{1_2}, ..., 6_{1_m}, bis 6_{n_1}, 6_{n_2}, ..., 6_{n_m} von zwei Filterkammern 7₁, 7₂, ..., 7ₙ ist nur über die jeweiligen Koppelöffnungen 10 innerhalb der Trenneinrichtungen 9₁, 9₂, ..., 9ₙ₋₁ möglich. Eine Kopplung der einzelnen Resonatoren der Resonatorkammern 6_{1_1}, 6_{1_2}, ..., 6_{1_m}, bis 6_{n_1}, 6_{n_2}, ..., 6_{n_m} einer Filterkammer 7₁, 7₂, ..., 7ₙ ist nicht möglich, bzw. um mehr als den Faktor 100, bevorzugt um mehr als den Faktor 1000 schwächer ausgeprägt, als die Kopplung von zwei Resonatoren zweier Resonatorkammern 6_{1_1}, 6_{1_2}, ..., 6_{1_m}, bis 6_{n_1}, 6_{n_2r} ..., 6_{n_m}, die über die Koppelöffnungen 10 innerhalb der Trenneinrichtungen 9₁, 9₂, ..., 9ₙ₋₁ miteinander gekoppelt sind.

Die Kopplung der einzelnen Resonatoren der Resonatorkammern 6_{1_1}, 6_{1_2}, ..., 6_{1_m}, bis 6_{n_1}, 6_{n_2}, ..., 6_{n_m} erfolgt dabei parallel zu der jeweiligen Signalübertragungsrichtung 21₁, 21₂, ..., 21ₘ. Das H-Feld 20 breitet sich dabei senkrecht zu der jeweiligen Signalübertragungsrichtung 21₁, 21₂, ..., 21ₘ aus.

Alle Filterkammern 7₁, 7₂, ..., 7ₙ werden von der Zentralachse 12 durchsetzt. Die Zentralachse 12 trifft dabei senkrecht auf die Stirnseite der jeweiligen Dielektrika 8₁, 8₂, ..., 8ₙ innerhalb der Filterkammern 7₁, 7₂, ..., 7ₙ auf. Die Innenwandung des Gehäuses 5 des Multiplexfilters 1 ist im Querschnitt bevorzugt zylinderförmig. Gleiches gilt auch für die Innenwandung der jeweiligen Einsätze 11₁, 11₂, ..., 11ₙ. Andere Formen im Querschnitt sind allerdings auch möglich. Beispielsweise können die Innenwandungen im Querschnitt in Draufsicht der Form eines Rechtecks oder eines Quadrats oder eines Ovals oder eines regelmäßigen oder unregelmäßigen n-Polygons entsprechen oder diesem angenähert sein.

Die Signalübertragungsrichtung 21₁, ..., 21ₘ verläuft für jeden der n Signalleitungsanschlüsse 15₁, 15₂, ..., 15ₘ entweder von dem Signalleitungsanschluss 15₁, 15₂, ..., 15ₘ hin zu dem Common-Anschluss 14 oder von dem Common-Anschluss 14 hin zu dem Signalleitungsanschluss 15₁, 15₂, ..., 15ₘ. Die Signalübertragungsrichtung 21₁, ..., 21ₘ kann für die einzelnen der n Signalleitungsanschlüsse 15₁, 15₂, ..., 15ₘ in unterschiedlicher Richtung verlaufen. Die Signalübertragungsrichtung 21₁, ..., 21ₘ verläuft von einem oder mehreren der m Signalleitungsanschlüsse 15₁, 15₂, ..., 15ₘ hin zu dem Common-Anschluss 14, wobei ein Resonator einer Resonatorkammer 6_{1_1}, 6_{1_2}, ..., 6_{1_m}, bis 6_{n_1}, 6_{n_2}, ..., 6_{n_m} einer Filterkammer 7₁, 7₂, ..., 7ₙ mit genau einem Resonator einer Resonatorkammer 6_{1_1}, 6_{1_2}, ..., 6_{1_m}, bis 6_{n_1}, 6_{n_2}, ..., 6_{n_m} einer in Signalübertragungsrichtung 21₁, ..., 21ₘ benachbarten Filterkammer 7₁, 7₂, ..., 7ₙ gekoppelt ist. Dieser Sachverhalt ist auch in Figur 1 dargestellt. Jede Resonatorkammer 6_{1_1}, 6_{1_2}, ..., 6_{1_m}, bis 6_{n_1}, 6_{n_2}, ..., 6_{n_m} einer Filterkammer 7₁, 7₂, ..., 7ₙ ist über zumindest eine Koppelöffnung 10 einer der n-1 Trenneinrichtung 9₁, 9₂, ..., 9ₙ₋₁ mit genau einer weiteren Resonatorkammer 6_{1_1}, 6_{1_2}, ..., 6_{1_m}, bis 6_{n_1}, 6_{n_2}, ..., 6_{n_m} einer in Signalübertragungsrichtung 21₁, ..., 21ₘ benachbarten Filterkammer 7₁, 7₂, ..., 7ₙ gekoppelt.

Innerhalb von Figur 1 gilt dies sowohl wenn die Signalübertragungsrichtung 21₁, ..., 21ₘ von einem oder von mehreren der m Signalleitungsanschlüsse 15₁, 15₂, ..., 15ₘ hin zu dem Common-Anschluss 14 verläuft, als auch wenn die Signalübertragungsrichtung 21₁, ..., 21ₘ von dem Common-Anschluss 14 hin zu einem oder mehreren m Signalleitungsanschlüsse 15₁, 15₂, ..., 15ₘ verläuft.

In einem nicht dargestellten Ausführungsbeispiel können einzelne Resonatorkammern 6_{1_1}, 6_{1_2}, ..., 6_{1_m}, bis 6_{n_1}, 6_{n_2}, ..., 6_{n_m} einer Filterkammer 7₁, 7₂, ..., 7ₙ in Signalübertragungsrichtung 21₁, ..., 21ₘ mit mehr als genau einer Resonatorkammer 6_{1_1}, 6_{1_2}, ..., 6_{1_m}, bis 6_{n_1}, 6_{n_2}, ..., 6_{n_m} einer in Signalübertragungsrichtung 21₁, ..., 21ₘ angeordneten Filterkammer 7₁, 7₂, ..., 7ₙ gekoppelt sein. Die Signalübertragungsrichtung 21₁, ..., 21ₘ verläuft in diesem Fall von dem Common-Anschluss 14 hin zu einem oder mehreren der m Signalleitungsanschlüsse 21₁, ..., 21ₘ, wobei ein Resonator einer Resonatorkammer 6_{1_1}, 6_{1_2}, ..., 6_{1_m}, bis 6_{n_1}, 6_{n_2}, ..., 6_{n_m} einer Filterkammer 7₁, 7₂, ..., 7ₙ mit einem oder mehreren Resonatoren der in Signalübertragungsrichtung 21₁, ..., 21ₘ benachbarten Filterkammer 7₁, 7₂, ..., 7ₙ gekoppelt ist. Dies erlaubt, dass einzelne Resonatorkammern 6_{1_1}, 6_{1_2}, ..., 6_{1_m}, bis 6_{n_1}, 6_{n_2}, ..., 6_{n_m} einer Filterkammer 7₁, 7₂, ..., 7ₙ₋₁ von zumindest zwei Signalübertragungspfaden durchlaufen werden.

Die n-1 Trenneinrichtungen 9₁, 9₂, ..., 9ₙ₋₁ bestehen bevorzugt aus je einem Trennplättchen, welches aus Metall gefertigt ist. Die Koppelöffnungen 10 können in dieses Trennplättchen beispielsweise mittels eines Lasers oder eines Stanzprozesses oder eines Fräsprozesses eingebracht werden.

Figur 2 zeigt eine Darstellung, die erläutert, dass ein Magnetfeld 20 (H-Feld), senkrecht zur Signalübertragungsrichtung 21₁ angeordnet ist. Die Magnetfeldlinien breiten sich dabei radial um die Signalübertragungsrichtung 21₁ nach außen hin aus. Die Zentralachse 12 und die Signalübertragungsrichtung 21₁ sind in dem Ausführungsbeispiel aus Figur 1 nicht deckungsgleich, aber parallel zueinander. Gleiches gilt auch für die weiteren Signalübertragungsrichtung 21₂, ..., 21ₘ in Bezug auf die Zentralachse 12.

Figur 3A zeigt einen Querschnitt durch die erste Filterkammer 7₁ mit zwei Resonatorkammern 6_{1_1}, 6_{1_m}, wobei das Dielektrikum 8₁ einer Resonatorkammer 6_{1_1} mehrere Ausnehmungen 16 aufweist.

Die erste Filterkammer 7₁ wird von einem ersten Einsatz 11₁ in ihrem Volumen begrenzt, wobei der erste Einsatz 11₁ benachbart an einer Innenwandung der Gehäusewand 5 angeordnet ist. Der Common-Anschluss 14 ist zentriert, also mittig in der ersten Filterkammer 7₁ angeordnet und mit dieser gekoppelt. Der Common-Anschluss 14 koppelt mit der ersten und zweiten (m=2) Resonatorkammer 6_{1_1}, 6_{1_m}, wobei die erste Resonatorkammer eine Vielzahl von Ausnehmungen 16 aufweist. Diese Ausnehmungen 16 sind vorzugsweise mit Luft gefüllt und symmetrisch bezüglich einer Achse A-A' angeordnet. Die Achse A-A' verläuft quer zur Zentralachse 12 und teilt die erste Resonatorkammer 6_{1_1} in zwei gleiche Bereiche auf. Die m Resonatorkammern 6_{1_1}, 6_{1_m} der ersten Filterkammer 7₁ sind gleich groß. Dies gilt auch für die weiteren m Resonatorkammern 6_{1_1}, 6_{1_m} der weiteren Filterkammern 7₂, ..., 7ₙ. Es kann auch sein, dass die m Resonatorkammern 6_{1_1}, 6_{1_m} der n Filterkammer 7₁, 7₂, ..., 7ₙ unterschiedlich groß sind.

Die erste Filterkammer 7₁ umfasst einen Bereich, in dem sich die Aufteilungseinrichtung 13₁ nur im einer Teillänge des Durchmessers durch das erste Dielektrikum 8₁ hindurch erstreckt. Dadurch ist ein Öffnungsbereich 30 gebildet, in dem der Common-Anschluss 14 mit allen m Resonatoren der m Resonatorkammern 6_{1_1}, 6_{1_m} in der ersten Filterkammer 7₁ gekoppelt ist. Der Öffnungsbereich 30 weist eine Größe oder Länge auf, die weniger als 10%, bevorzugt weniger als 20%, weiter bevorzugt weniger als 30%, weiter bevorzugt weniger als 40% und weiter bevorzugt weniger als 50% des kleinsten Durchmessers der ersten Filterkammer 7₁ entspricht.

Je nach gewünschter Stärke der Einkopplung in einer der m Resonatorkammern 6_{1_1}, 6_{1_m}, kann der Common-Anschluss näher an einer oder näher an der anderen Resonatorkammer 6_{1_1}, 6_{1_m} und damit außermittig angeordnet sein. Auch die erste Aufteilungsrichtung 13₁ kann derart gestaltet sein, dass die Kopplung zwischen dem Common-Anschluss 14 hin zu einer der beiden Resonatorkammern 6_{1_1}, 6_{1_m} stärker ist, als zu der anderen.

Figur 3B zeigt einen Querschnitt durch die n-te Filterkammer 7ₙ mit zwei Resonatorkammern 6_{n_1}, 6_{n_m}, wobei das Dielektrikum 8ₙ der Filterkammer 7ₙ in dem Bereich einer Resonatorkammer 6_{n_1} eine Ausnehmung 16 aufweist. Dargestellt ist ferner, dass der Einsatz 11ₙ einen kleineren Innendurchmesser aufweist, als der Einsatz 11₁ aus Figur 3A. Dies bedeutet, dass das Volumen der n-ten Filterkammer 7ₙ kleiner ist, als das Volumen der ersten Filterkammer 7₁ aus Figur 3A. Im Gegensatz zu Figur 3A gibt es keinen Öffnungsbereich 30. Die Signalleitungsanschlüsse 15₁, 15ₘ (hier: m=2) sind außermittig an dem nicht dargestellten Gehäuseboden 3 und damit außermittig an dem Dielektrikum 8ₙ angeordnet.

Die Anzahl der Ausnehmungen 16 in jeder Resonatorkammer 6_{n_1}, 6_{n_m} kann sich von der Anzahl der Ausnehmungen in den anderen Resonatorkammern 6_{n_1}, 6_{n_m} der gleichen Filterkammer 7ₙ teilweise oder vollständig unterscheiden.

Figur 4A zeigt einen Querschnitt durch die erste Filterkammer 7₁, wobei der Common-Anschluss 14 mit drei Resonatorkammern 6_{1_1}, 6_{1_2}, 6_{1_m} der ersten Filterkammer 7₁ gekoppelt ist, die alle die gleiche Größe aufweisen. Die Aufteilungseinrichtung 13₁ besteht in diesem Fall aus m Stegen, die um α = 360°/m beabstandet voneinander angeordnet sind. Um den Common-Anschluss 14 herum ist wiederum ein Öffnungsbereich 30 gebildet, der in diesem Fall nicht anhand einer Länge, sondern anhand eines Durchmessers charakterisiert ist, wobei der Durchmesser weniger als 10%, bevorzugt weniger als 20%, weiter bevorzugt weniger als 30%, weiter bevorzugt weniger als 40% und weiter bevorzugt weniger als 50% des kleinsten Durchmessers der ersten Filterkammer 7₁ entspricht. Innerhalb dieses Öffnungsbereiches 30 ist die Aufteilungseinrichtung 13₁ nicht ausgebildet, so dass eine Kopplung zwischen dem Common-Anschluss 14 und den m Resonatorkammern 6_{1_1}, 6_{1_2}, 6_{1_m} stattfinden kann. Die Punkte des gepunkteten Öffnungsbereichs 30 sind frei von Durchkontaktierungen jeder Art und sollen nur den Öffnungsbereich 30 an sich symbolisieren.

Die m Resonatorkammern 6_{1_1}, 6_{1_2}, 6_{1_m} verfügen über eine unterschiedliche Anzahl an Ausnehmungen 16, die wiederum zumindest teilweise eine unterschiedliche Größe aufweisen.

Figur 4B zeigt einen Querschnitt durch die n-te Filterkammer 7ₙ mit drei Resonatorkammern 6_{n_1}, 6_{n_2}, 6_{n_m}, die jeweils gleich groß sind. Die m Resonatorkammern 6_{n_1}, 6_{n_2}, 6_{n_m} sind nicht miteinander gekoppelt. Innerhalb jeder dieser m Resonatorkammern 6_{n_1}, 6_{n_2}, 6_{n_m} befindet sich zur Ein- oder Auskopplung einer von m Signalleitungsanschlüssen 15₁, 15₂, ..., 15ₘ. Das Dielektrikum 8ₘ weist eine unterschiedliche Anzahl von Ausnehmungen 16 auf, die sich in ihrer Größe zumindest teilweise unterscheiden, wobei die Ausnehmungen 16 in jeweils unterschiedlichen Resonatorkammern 6_{n_1}, 6_{n_2}, 6_{n_m} angeordnet sind.

Die Ausnehmungen 16 können das Dielektrikum 8ₘ vollständig durchsetzen oder nur als "Sackbohrung" bzw. "Sackloch" ausgebildet sein.

Figur 5A zeigt einen Querschnitt durch die erste Filterkammer 7₁ mit vier Resonatorkammern 6_{1_1}, 6_{1_2}, 6_{1_3}, 6_{1_m}, wobei der Einsatz 11₁ ein Wandsegment 45 mit einer Dicke aufweist, die sich von der Dicke der übrigen Wandsegmente unterscheidet, so dass sich das Volumen von zumindest einer Resonatorkammer 6_{1_3} von den Volumen der anderen Resonatorkammern 6_{n_1}, 6_{n_2}, 6_{n_m} unterscheidet. Die Dicke des zumindest einen Wandsegments 45 kann auch alternierend sein, beispielsweise kann in dem in Figur 5A dargestellten Querschnitt das Wandsegment 45 einen sägezahnförmigen Verlauf aufweisen.

Der Öffnungsbereich 30 ist derart gewählt, dass der Common-Anschluss 14 mit allen m Resonatoren der m Resonatorkammern 6_{1_1}, 6_{1_2}, 6_{1_3}, 6_{1_m} gekoppelt ist, wobei die m Resonatorkammern 6_{1_1}, 6_{1_2}, 6_{1_3}, 6_{1_m} eine unterschiedliche Anzahl an Ausnehmungen 16 aufweist, die sich sowohl in ihrer Anzahl, als auch in ihrer Größe, als auch in ihrer Form teilweise oder vollständig voneinander unterscheiden. Die Ausnehmungen 16 können in Draufsicht beispielsweise die Form eines Rechtecks und/oder eines Quadrats und/oder eines Ovals und/oder eines regelmäßigen oder unregelmäßigen n-Polygons entsprechen oder diesem angenähert sein. Die Ecken dieser Ausnehmungen 16 können beispielsweise zusätzlich abgerundet sein.

Die Aufteilungseinrichtung 13₁ besteht aus m voneinander beabstandeten Stegen, wobei die einzelnen m Stege voneinander um α = 360°/m beabstandet sind. In diesem Fall sind die Stege um 90° voneinander beabstandet.

Figur 5B zeigt einen Querschnitt durch die n-te Filterkammer 7ₙ mit vier Resonatorkammern 6_{n_1}, 6_{n_2}, 6_{n_3}, 6_{n_m}, die jeweils gleich groß sind, aber eine unterschiedliche Anzahl an Ausnehmungen 16 aufweisen. Die Aufteilungseinrichtung 11ₙ verhindert, dass die einzelnen Resonatorkammern 6_{n_1}, 6_{n_2}, 6_{n_3}, 6_{n_m} miteinander gekoppelt sind. Die Aufteilungseinrichtung 11ₙ besteht aus m Stegen, die vorzugsweise in der Mitte, also im Zentrum der n-ten Filterkammer 7ₙ miteinander verbunden sind. Mit jeder der m Resonatorkammern 6_{n_1}, 6_{n_2}, 60_₃, 6_{n_m} ist einer der n Signalleitungsanschlüsse 15₁, 15₂, 15₃, 15ₘ gekoppelt.

Figur 6A zeigt einen Längsschnitt durch das erfindungsgemäße Multiplexfilter 1, das mehrere Filterkammern 7₁, 7₂, ..., 7ₙ mit den jeweiligen Resonatorkammern 6_{1_1}, 6_{1_2}, ..., 6_{1_m}, bis 6_{n_1}, 6_{n_2}, ..., 6_{n_m} zeigt, die über Koppelöffnungen 10 in den Trenneinrichtungen 9₁, 9₂, ..., 9ₙ₋₁ miteinander gekoppelt sind. Der Common-Anschluss 14 ist durch eine Öffnung im Gehäusedeckel 4 in die erste Filterkammer 7₁ eingeführt. Auf der anderen Seite sind m Signalleitungsanschlüsse 15₁, ..., 15ₘ durch je eine Öffnung im Gehäuseboden 3 geführt und mit den m Resonatoren 6_{n_1}, ..., 6_{n_m} in der n-ten Filterkammer 7ₙ gekoppelt.

Ein Abstand zwischen dem ersten Dielektrikum 8₁ und dem Gehäusedeckel 4 liegt nicht vor. Gleiches gilt auch für das n-te Dielektrikum 8ₙ, welches mit seiner Stirnseite ebenfalls in Kontakt mit dem Gehäuseboden 3 steht. Ein Abstand zwischen dem n-ten Dielektrikum 8ₙ und dem Gehäuseboden 3 liegt nicht vor. Die Elemente des Hochfrequenzfilters 1, also beispielsweise die Einsätze 11₁, ..., 11ₙ, die Dielektrika 8₁, ..., 8ₙ, die Trenneinrichtungen 9₁, ..., 9ₙ₋₁ und der Gehäusedeckel 4, bzw. Gehäuseboden 3 sind bevorzugt miteinander verpresst. Dieses Verpressen äußert sich beispielsweise dadurch, dass die einzelnen Dielektrika 8₁, 8₂, ..., 8ₙ teilweise in die einzelnen Trenneinrichtungen 9₁, 9₂, ..., 9ₙ₋₁ hinein ragen.

Das erste Dielektrikum 8₁ in der ersten Filterkammer 7₁ weist eine Vertiefung auf, in die der Common-Anschluss 14 hinein ragt. Dadurch steht dieser in Kontakt mit dem ersten Dielektrikum 8₁. Gleiches gilt auch für das n-te Dielektrikum 8ₙ in der n-ten Filterkammer 7ₙ, bezogen auf die m Signalleitungsanschlüsse 15₁, ..., 15ₘ.

Das Multiplexfilter 1 aus Figur 6A weist fünf Filterkammern 7₁, 7₂, 7₃, 7₄, ..., 7ₙ auf, die jeweils m Resonatorkammern 6_{1_1}, ..., 6_{1_m}, bis 6_{n_1}, ..., 6_{n_m} besitzen. Jede Resonatorkammer 6_{1_1}, ..., 6_{1_m}, bis 6_{n_1}, ..., 6_{n_m} ist durch eine Trenneinrichtung 9₁, 9₂, 9₃, ..., 9ₙ₋₁ von den anderen Resonatorkammern 6_{1_1}, ..., 6_{1_m}, bis 6_{n_1}, ..., 6_{n_m} getrennt, also entkoppelt. Jede Filterkammer 7₁, 7₂, 7₃, 7₄, ..., 7ₙ umfasst ein Dielektrika 8₁, 8₂, 8₃, 8₄, ..., 8ₙ.

In dem Ausführungsbeispiel aus Figur 6A füllen die einzelnen Dielektrika 8₁, 8₂, ..., 8ₙ das Volumen der jeweiligen Filterkammer 7₁, 7₂, ..., 7ₙ vollständig aus. Die Dielektrika 8₁, 8₂, ..., 8ₙ weisen in diesem Ausführungsbeispiel zwar die gleichen Abmessungen bezüglich ihrer jeweiligen Höhe auf, unterscheiden sich allerdings in ihrem jeweiligen Durchmessers voneinander. Sie könnten auch alle den gleichen Durchmesser aufweisen. In diesem Fall, würden die Einsätze 11₁, 11₂, 11₃, 11₄, ..., 11ₙ alle den gleichen Innendurchmesser aufweisen. Innerhalb von Figur 6A ist zwar der Außendurchmesser für aller Einsätze 11₁, 11₂, 11₃, 11₄, ..., 11ₙ der gleiche, die Wandstärke, also der Innendurchmesser ist allerdings unterschiedlich. Dies bedeutet, dass das Volumen der einzelnen Filterkammern 7₁, 7₂, ..., 7ₙ unterschiedlich ist. Die Außenflächen der Einsätze 11₁, 11₂, ..., 11_{n,} also die Umfangswandung, steht in Kontakt mit einer Innenfläche der Gehäusewand 5. Der elektrisch leitfähige Gehäusedeckel 4 steht sowohl in elektrischem Kontakt mit einer Stirnseite des Gehäuses 5, als auch mit einer Stirnseite des ersten Einsatzes 11₁. Der Gehäuseboden 3 steht ebenfalls in elektrischem Kontakt mit dem Gehäuse 5 und einer Stirnseite des n-ten Einsatzes 11ₙ.

Es wird an dieser Stelle angemerkt, dass das Gehäuse 5 elektrisch leitfähig sein kann, also beispielsweise aus Metall bestehen kann, aber nicht muss. Mit anderen Worten kann das Gehäuse 5 aus jedem anderen beliebigen Material, insbesondere aus einem elektrisch nicht leitfähigen Material wie einem Dielektrikum oder Kunststoff, bestehen. Die Funktion des Gehäuses 5 ist, die im Inneren des Gehäuses 5 befindlichen Komponenten mechanisch zusammenzuhalten und mechanisch zu fixieren. Das Gehäuse 5 kann allerdings nur dann aus einem Dielektrikum bestehen, wenn sichergestellt ist, dass die Filterkammern 7₁, 7₂, ..., 7ₙ gegenüber der Umgebung des Multiplexfilters 1 geschirmt sind. Eine solche Schirmung kann beispielsweise durch die Einsätze 11₁, 11₂, ..., 11ₙ erfolgen.

Die Trenneinrichtungen 9₁, 9₂, ..., 9ₙ₋₁ weisen einen Außendurchmesser auf, der bevorzugt einem Innendurchmesser der Gehäusewand 5 entspricht. Dies bedeutet, dass eine Außenfläche, also eine Umfangswandung jeder Trenneinrichtung 9₁, 9₂, ..., 9ₙ₋₁ die Innenfläche des Gehäuses 5 berührt, also in mechanischem Kontakt mit dieser steht. Die Koppelöffnungen 10 einer Trenneinrichtung 9₁, 9₂, ..., 9ₙ₋₁ können sich von den Koppelöffnungen der anderen Trenneirichtungen 9₁, 9₂, ..., 9ₙ₋₁ bezüglich ihrer Anordnung, also Ausrichtung und/oder ihrer Anzahl und/oder ihrer Größe und/oder ihrer Querschnittsform unterscheiden. Die Koppelöffnungen 10 einer Trenneinrichtung 9₁, 9₂, ..., 9ₙ₋₁ können selbst auch unterschiedlich bezüglich ihrer Anordnung, also Ausrichtung und/oder ihrer Anzahl und/oder ihrer Größe und/oder ihrer Querschnittsform sein. Innerhalb des Ausführungsbeispiels aus Figur 6A weisen die Koppelöffnungen 10 der einzelnen Trenneinrichtungen 9₁, 9₂, ..., 9ₙ₋₁ einen unterschiedlichen Durchmesser auf und sind beispielsweise an unterschiedlichen Stellen der Trenneinrichtungen 9₁, 9₂, ..., 9ₙ₋₁ angeordnet. Die Anzahl der Koppelöffnungen 10 kann sich auch unterscheiden. Die Koppelöffnungen 10 verbinden die einzelnen Resonatorkammern 6_{1_1}, 6_{1_2}, ..., 6_{1_m}, bis 6_{n_1}, 6_{n_2}, ..., 6_{n_m} der einzelnen Filterkammern 7₁, 7₂, ..., 7ₙ miteinander, wobei sie von dem Dielektrikum 8₁, 8₂, ..., 8ₙ der benachbarten Filterkammern 7₁, 7₂, ..., 7ₙ umgeben sind. Ein elektrisch leitfähiger Einsatz 11₁, 11₂, ..., 11ₙ kann eine Koppelöffnung 10 nicht überdecken. Es ist auch möglich, dass sich die Querschnittsform der einzelnen Koppelöffnungen 10 über die Länge, also über die Höhe verändert. Zwischen den einzelnen Trenneinrichtungen 9₁, 9₂, ..., 9ₙ₋₁ und den Einsätzen 11₁, 11₂, ..., 11ₙ besteht üblicherweise kein Hohlraum. Gleiches gilt bevorzugt auch für den ersten Einsatz 11₁ und den Gehäusedeckel 4, sowie für den n-ten Einsatz 11ₙ und den Gehäuseboden 3.

Zwischen den Einsätzen 11₁, 11₂, ..., 11ₙ sowie den Trenneinrichtungen 9₁, 9₂, ..., 9ₙ₋₁ und der Gehäusewand 5 besteht üblicherweise ebenfalls kein Abstand.

Die Dielektrika 8₁, 8₂, ..., 8ₙ stehen ebenfalls in Kontakt mit ihrer jeweiligen Trenneinrichtung 9₁, 9₂, ..., 9_{n_1}. Die Dielektrika 8₁, 8₂, ..., 8ₙ können dabei mit den jeweiligen Trenneinrichtungen 9₁, 9₂, ..., 9ₙ₋₁ verpresst und/oder verlötet sein.

Bevorzugt sind auch die Einsätze 11₁, 11₂, ..., 11ₙ mit den entsprechenden Trenneinrichtungen 9₁, 9₂, ..., 9ₙ₋₁ formschlüssig miteinander verpresst und/oder verlötet. Dadurch wird auch ein Verdrehen der einzelnen Elemente zueinander verhindert, wodurch sich die elektrischen Eigenschaften des Hochfrequenzfilters 1 über einen längeren Zeitraum nicht verändern.

Die Aufteilungseinrichtungen 131, ..., 13n sind ebenfalls dargestellt. Diese teilen die Filterkammern 7₁, 7₂, ..., 7ₙ über die gesamte Dicke der Dielektrika 8₁, ..., 8ₙ in die m Resonatorkammern 6_{1_1}, ..., 6_{1_m}, bis 6_{n_1}, ..., 6_{n_m} auf. Die erste Aufteilungseinrichtung ist gestrichelt dargestellt, weil in dieser noch der Öffnungsbereich 30 für die gemeinsame Kopplung mit dem Common-Anschluss 14 angedeutet ist.

Figur 6B zeigt einen Längsschnitt durch ein weiteres Ausführungsbeispiel des erfindungsgemäßen Multiplexfilters 1. Das erste Dielektrikum 8₁ ist mit seiner Stirnseite beabstandet von dem Gehäusedeckel 4 angeordnet.

Der Common-Anschluss 14 berührt die Stirnseite des ersten Dielektrikums 8₁. Der Common-Anschluss steht daher in Kontakt mit dem ersten Dielektrikum 8₁. Der weiteren m Signalleitungsanschlüsse 15₁, ..., 15ₘ berühren ebenfalls eine Stirnseite des n-ten Dielektrikums 8ₙ, und stehen mit diesem in Kontakt. Die Stirnseite des n-ten Dielektrikums 8ₙ ist ebenfalls von dem Gehäuseboden 3 beabstandet und berührt diesen nicht, steht also mit diesem nicht in Kontakt.

In dem Ausführungsbeispiel aus Figur 6B füllen die einzelnen Dielektrika 8₁, 8₂, ..., 8ₙ das Volumen der jeweiligen Filterkammer 7₁, 7₂, ..., 7ₙ nicht vollständig aus.

Die Koppelöffnungen 10 verbinden die einzelnen Resonatorkammern 6_{1_1}, ..., 6_{1_m}, bis 6_{n_1}, ..., 6_{n_m} der einzelnen Filterkammern 7₁, 7₂, ..., 7ₙ miteinander, wobei sie einerseits von dem freien Volumen eines Resonators 6₁, 6₂, ..., 6ₙ oder von dem Dielektrikum 8₁, 8₂, ..., 8ₙ des Resonators 6₁, 6₂, ..., 6ₙ umgeben sind.

Figur 7A zeigt einen Längsschnitt durch ein weiteres Ausführungsbeispiel des erfindungsgemäßen Multiplexfilters 1, wobei Abstimmelemente 40_{1_1}, ..., 40_{1_m}, bis 40_{n_1} ..., 40_{n_m} unterschiedlich weit in die einzelnen Filterkammern 7₁, 7₂, ..., 7ₙ und damit in die einzelnen Resonatorkammern 6_{1_1}, ..., 6_{1_m}, bis 6_{n_1}, ..., 6_{n_m} eingeführt sind.

Zumindest je ein Abstimmelement 40_{1_1}, ..., 40_{1_m}, bis 40_{n_1} ..., 40_{n_m} ist durch eine zusätzliche Öffnung 41_{1_1}, ..., 41_{1_m}, bis 41_{n_1} ..., 41_{n_m} in zumindest eine Filterkammer 7₁, 7₂, ..., 7ₙ eingeführt. Bevorzugt sind mehrere Abstimmelemente 40_{1_1}, ..., 40_{1_m}, bis 40_{n_1} ..., 40_{n_m} in die Filterkammer 7₁, 7₂, ..., 7ₙ eingeführt, sodass bevorzugt zumindest ein Abstimmelement 40_{1_1}, ..., 40_{1_m}, bis 40_{n_1} ..., 40_{n_m} in jeder Resonatorkammer 6_{1_1}, ..., 6_{1_m}, bis 6_{n_1}, ..., 6_{n_m} angeordnet ist. Die Öffnungen 41_{1_1}, ..., 41_{1_m}, bis 41_{n_1} ..., 41_{n_m} erstrecken sich durch die Gehäusewand 5 und durch den entsprechenden Einsatz 11₁, 11₂, ..., 11ₙ in die Filterkammer 7₁, 7₂, ..., 7ₙ hinein. Das entsprechende Abstimmelement 40_{1_1}, ..., 40_{1_m}, bis 40_{n_1} ..., 40_{n_m} kann dann in die jeweilige Filterkammer 7₁, 7₂, ..., 7ₙ hinein oder herausgedreht werden. Der Abstand zwischen dem Abstimmelement 41_{1_1}, ..., 41_{1_m}, bis 41_{n_1} ..., 41_{n_m} und dem jeweiligen Dielektrikum 8₁, 8₂, ..., 8ₙ ist veränderbar. Die jeweilige Öffnung 40_{1_1}, ..., 40_{1_m}, bis 40_{n_1} ..., 40_{n_m} verläuft bevorzugt senkrecht zur Signalausbreitungsrichtung 21₁, ..., 21ₘ und damit ebenfalls senkrecht zur Zentralachse 12.

Der Abstand des zumindest einen Abstimmelements 40_{1_1}, ..., 40_{1_m}, bis 40_{n_1} ..., 40_{n_m} zu dem jeweiligen Dielektrikum 8₁, 8₂, ..., 8ₙ in der Filterkammer 7₁, 7₂, ..., 7ₙ ist soweit verringerbar, dass es mit dem Dielektrikum 8₁, 8₂, ..., 8ₙ in Kontakt steht, also dieses berührt.

Das n-te Dielektrikum 8ₙ in der n-ten Filterkammer 7ₙ weist außerdem eine Einbuchtung auf, so dass n-te Abstimmelemente 40ₙ₋₁, ..., 40ₙ₋ₘ in das n-te Dielektrikum 8ₙ eintauchen können.

Figur 7B zeigt einen Längsschnitt durch ein weiteres Ausführungsbeispiel des erfindungsgemäßen Multiplexfilters 1. Das Dielektrikum 8₁ in der ersten Filterkammer 7₁ weist eine durchgängige Ausnehmung aus, durch die sich der Common-Anschluss 14 hindurch erstreckt. Der Common-Anschluss 14 kommt dabei direkt in Kontakt mit der ersten Trenneinrichtung 9₁. Gleiches gilt auch für zumindest einen oder alle der m Signalleitungsanschlüsse 15₁, ..., 15ₘ, welche sich durch eine oder m durchgängige Ausnehmungen in dem n-ten Dielektrikum 8ₙ der n-ten Filterkammer 7ₙ hindurch erstrecken und in Kontakt mit der n-1-ten Trenneinrichtung 9ₙ₋₁ stehen.

Der Teil des Common-Anschlusses 14 oder der m Signalleitungsanschlüsse 15₁, ..., 15ₘ, welcher in Kontakt mit dem jeweiligen Dielektrikum 8₁, 8ₙ oder mit der jeweiligen Trenneinrichtung 9₁, 9ₙ₋₁ steht, verläuft parallel zur Zentralachse 12, bzw. parallel zur Signalübertragungsrichtung 21₁, ..., 21ₘ. Die anderen Teile des Common-Anschlusses 14 oder der m Signalleitungsanschlüsse 15₁, ..., 15ₘ müssen nicht parallel zur Signalübertragungsrichtung 21₁, ..., 21ₘ, bzw. zur Zentralachse 12 verlaufen. Bevorzugt verlaufen diejenigen Teile des Common-Anschlusses 14 oder der m Signalleitungsanschlüsse 15₁, ..., 15ₘ parallel zur Signalübertragungsrichtung 21₁, ..., 21ₘ, die sich innerhalb der ersten oder n-ten Filterkammer 7₁, 7ₙ befinden.

Figur 8 zeigt einen Längsschnitt durch ein weiteres Ausführungsbeispiel des erfindungsgemäßen Multiplexfilters 1, wobei eine Überkopplung zwischen zwei Resonatorkammern 6_{1_1}, ..., 6_{1_m}, bis 6_{n_1}, ..., 6_{n_m} stattfindet, die in nicht nebeneinander liegenden Filterkammern 7₁, 7₂, ..., 7ₙ angeordnet sind, wobei zusätzliche Verdrehschutzelemente 62 im Gehäuse angeordnet sind

Die Einsätze 11₁, 11₂, ..., 11ₙ von zumindest zwei nicht direkt aneinander angrenzenden Resonatorkammern 6_{1_1}, ..., 6_{1_m}, bis 6_{n_1}, ..., 6_{n_m} weisen je eine Öffnung 50₁, 50₂ auf. Die zumindest beiden Öffnungen 50₁, 50₂ werden durch einen Kanal 51 miteinander verbunden, wobei dieser Kanal 51 bevorzugt parallel zu der Signalausbreitungsrichtung 21₁, ..., 21ₘ, also parallel zur Zentralachse 12 verläuft. Dieser Kanal 51 verläuft zumindest teilweise innerhalb der Gehäusewand 5. Es ist auch möglich, dass der parallele Verlauf dieses Kanals 51 vollständig innerhalb der Gehäusewand 5 liegt. Es ist auch möglich, dass dieser Kanal 51 nicht innerhalb der Gehäusewand 5 verläuft, sondern einzig durch die Einsätze 11₁, 11₂, ..., 11ₙ und die dazwischen liegenden Trenneinrichtungen 9₁, 9₂, ..., 9ₙ₋₁. Innerhalb des Kanals 51 verläuft ein elektrischer Leiter 52. Dieser elektrische Leiter 52 koppelt die zumindest beiden Resonatorkammern 6_{1_m}, 6_{3_m} kapazitiv und/oder induktiv miteinander. Die zumindest beiden Resonatorkammern 6_{1_m}, 6_{3_m} sind auch ohne die Überkopplung Teil eines Signalübertragungspfades. Ein erstes Ende 53₁ des elektrischen Leiters 52 ist mit der ersten Trenneinrichtung 9₁ verbunden. Das erste Ende 53₁ des elektrischen Leiters 52 verläuft dabei bevorzugt parallel zur Signalausbreitungsrichtung 21₁, ..., 21ₘ und damit parallel zur Zentralachse 12. Ein zweites Ende 53₂ des elektrischen Leiters 52 ist mit der dritten Trenneinrichtung 9₃ galvanisch verbunden. Das zweite Ende 53₂ verläuft ebenfalls bevorzugt parallel zur Signalausbreitungsrichtung 21₁, ..., 21ₘ und damit parallel zur Zentralachse 12. Das erste und das zweite Ende 53₁, 53₂ können mit den jeweiligen Trenneinrichtungen 9₁, 9₂, ... 9ₙ₋₁ beispielsweise mittels einer Lötverbindung verbunden werden. Durch den elektrischen Leiter 52 wird eine Überkopplung zwischen zwei Resonatoren innerhalb der Resonatorkammern 6_{1_1}, ..., 6_{1_m}, bis 6_{n_1}, ..., 6_{n_m} erreicht, wodurch eine steilere Filterflanke des Multiplexfilters 1 erreicht werden kann.

Der elektrische Leiter 52, der innerhalb des Kanals 51 verläuft, ist innerhalb diesem bevorzugt über nicht dargestellte dielektrische Abstandselemente von den Wänden, die den Kanal 51 umschließen, elektrisch getrennt und durch diese in seiner Position gehalten.

Ein erstes Ende 53₁ des elektrischen Leiters 52 kann allerdings auch mit dem Gehäusedeckel 4 verbunden sein, wie dies gestrichelt dargestellt ist.

Ein zweites Ende 53₂ des elektrischen Leiters 52 kann auch mit der zweiten Trenneinrichtung 9₂ verbunden sein, wie dies gestrichelt dargestellt ist.

Das erste Dielektrikum 8₁ und das dritte Dielektrikum 8₃, zwischen deren Resonatorkammern 6_{1_m}, 6_{3_m} eine Überkopplung stattfinden soll, weisen in Längsrichtung einen bevorzugt durchgehenden Schlitz 80 auf. Dieser durchgehende Schlitz 80 kann beispielsweise mittels einer Diamantsäge in das aus einer Keramik bestehende Dielektrikum 8₁, 8₂, ..., 8ₙ eingebracht werden. Innerhalb dieses Schlitzes 80 ist zumindest das erste Ende 53₁ und das zweite Ende 53₂ des elektrischen Leiters 52 angeordnet.

Damit sich die Filtereigenschaften während des Betriebs nicht ändern, sind die innerhalb des Multiplexfilters 1 angeordneten Elemente gegen Verdrehen gesichert. Dies geschieht durch mehrere Verdrehschutzelemente 62, die ein Verdrehen verhindern. Die Verdrehschutzelemente 62 können aus einer Kombination zwischen einem Vorsprung und einer Aufnahmeöffnung bestehen. Beispielsweise kann der Gehäusedeckel 4 einen Vorsprung aufweisen, der in eine entsprechende Aufnahmeöffnung innerhalb des ersten Einsatzes 11₁ eingreift. Die Verdrehschutzelemente 62 sind bevorzugt zwischen zumindest einer der n-1-Trenneinrichtungen 9₁, 9₂, ..., 9ₙ und dem zumindest einen Einsatz 11₁, 11₂, ..., 11ₙ und/oder dem angrenzenden Dielektrikum 8₁, 8₂, ..., 8ₙ angebracht. Bevorzugt wird allerdings je ein Verdrehschutzelement 62 zwischen dem Gehäuseboden 3 und/oder dem Gehäusedeckel 4 und/oder der Gehäusewand 5 und dem Einsatz 11₁ in der ersten Filterkammer 7₁ und dem Einsatz 11ₙ in der n-ten Filterkammer 7ₙ angebracht, der das gegenseitige Verdrehen derjenigen Elemente verhindert, die am nächsten am Common-Anschluss 14 und/oder an den m Signalleitungsanschlüssen 15₁, ..., 15ₘ angeordnet sind. Dadurch wird auch ein Verdrehen derjenigen Elemente verhindert, die weiter innen in dem Multiplexfilter 1 angeordnet sind.

Das Multiplexfilter 1 ist bevorzugt in Stapelbauweise realisiert, wobei alle Filterkammern 7₁, 7₂, ..., 7ₙ übereinander angeordnet sind. Die Verdrehschutzelemente 62 verhindern dabei, dass sich die elektrischen Eigenschaften der einzelnen Resonatorkammern 6_{1_1}, ..., 6_{1_m}, bis 6_{n_1}, ..., 6_{n_m} innerhalb der Filterkammern 7₁, 7₂, ..., 7ₙ, zu denen beispielsweise die Resonanzfrequenzen gehören, verändern.

Figur 9 zeigt einen Längsschnitt durch ein weiteres Ausführungsbeispiel des erfindungsgemäßen Multiplexfilters 1. Die Trenneinrichtung 9₁, 9₂, ..., 9ₙ₋₁ ist dabei integraler Bestandteil jedes Dielektrika 8₁, 8₂, ..., 8ₙ. Dies bedeutet, dass eine oder beide Stirnseiten jedes der n-Dielektrika 8₁, 8₂, ..., 8ₙ mit einer Metallschicht überzogen sind. Diese Metallschicht stellt dann eine der n-1-Trenneinrichtungen 9₁, 9₂, ..., 9ₙ₋₁ dar. Eine Ausnehmung 90 innerhalb der Metallschicht, also innerhalb des Überzugs, stellt dabei eine Koppelöffnung 10 zwischen zwei Resonatorkammern 6_{1_1}, ..., 6_{1_m}, bis 6_{n_1}, ..., 6_{n_m} dar. Aneinander angrenzende Dielektrika 8₁, 8₂, ..., 8ₙ besitzen die Ausnehmungen 90 innerhalb des Überzugs aus der Metallschicht jeweils an den gleichen Stellen, so dass eine Kopplung in Signalausbreitungsrichtung 21₁, ..., 21ₘ ermöglicht wird.

Figur 10 zeigt ein Flussdiagramm, welches erläutert, wie die Resonanzfrequenz und/oder die Koppelbandbreite für zumindest einen oder alle Resonatoren in den Resonatorkammern 6_{1_1}, ..., 6_{1_m}, und 6_{n_1}, ..., 6_{n_m} der ersten und n-ten Filterkammer 7₁, 7ₙ eingestellt wird, um das erfindungsgemäße Multiplexfilter 1 abzugleichen. Zu Beginn wird eine Zählervariable X mit 0 definiert. Anschließend wird der Verfahrensschritt S₁ ausgeführt. Innerhalb des Verfahrensschritts S₁ werden alle Koppelöffnungen 10 der 1+x-ten Trenneinrichtung und/oder der n-1-ten Trenneinrichtung geschlossen. Mit Blick auf den Längsschnitt in Figur 6A wären dies die Koppelöffnungen 10 in der ersten Trenneinrichtung 9₁ und in der letzten Trenneinrichtung 9ₙ₋₁.

Im Anschluss daran wird der Verfahrensschritt S₂ ausgeführt. Innerhalb des Verfahrensschritts S₂ wird der Reflexionsfaktor an dem Common-Anschluss 14 und/oder an zumindest einem, vorzugsweise an allen Signalleitungsanschlüssen 15₁, ..., 15ₘ gemessen. Der gemessene Reflexionsfaktor wird einzig aus den geometrischen Eigenschaften des ersten und des n-ten Resonators 6₁, 6ₙ bestimmt.

Im Anschluss daran wird der Verfahrensschritt S₃ ausgeführt. Innerhalb des Verfahrensschritts S₃ wird die Resonanzfrequenz und/oder die Koppelbandbreite von zumindest einem, bevorzugt allen Resonatoren der Resonatorkammern 6_{1_1}, ..., 6_{1_m} und 6_{n_1}, ..., 6_{n_m} in der ersten und n-ten Filterstufe 7₁, 7ₙ auf einen bestimmten Wert eingestellt. Im Wechsel dazu wird wiederum der Verfahrensschritt S₂ ausgeführt, um den geänderten Reflexionsfaktor erneut zu messen, um dann festzustellen, ob der Verfahrensschritt S₃ abermalig ausgeführt werden muss, oder ob die eingestellten Werte für die Resonanzfrequenz und/oder der Koppelbandbreite den gewünschten Werten bereits entsprechen.

Das Abgleichen des erfindungsgemäßen Multiplexfilters 1 erfolgt von außen nach innen, also beginnend bei den Resonatoren, die mit dem Common-Anschluss oder den m Signalleitungsanschlüssen 15₁, ..., 15ₘ direkt gekoppelt sind, also bei den Resonatoren, in den Resonatorkammern 6_{1_1}, ..., 6_{1_m} und 6_{n_1}, ..., 6_{n_m}, die an dem Common-Anschluss oder an den m Signalleitungsanschlüssen 15₁, ..., 15ₘ angeordnet sind. Nach und nach werden sukzessiv weitere Resonatoren von Resonatorkammern 6_{2_1}, ..., 6_{2_m}, bis 6_{n-1_1}, ..., 6_{n-1_m} der Filterkammern 7₂, ..., 7ₙ₋₁, durch Öffnen der jeweiligen Koppelöffnungen hinzu geschalten. Dieser Vorgang wird beispielsweise in Figur 11 beschrieben.

Figur 11 zeigt ein weiteres Flussdiagramm, welches erläutert, wie die Resonanzfrequenzen und/oder die Koppelbandbreiten für die weiteren Resonatoren der Resonatorkammern 6_{2_1}, ..., 6_{2_m}, bis 6_{n-1_1}, ..., 6_{n-1_m} eingestellt werden, um das erfindungsgemäße Multiplexfilter 1 abzugleichen. Für den Fall, dass die Resonanzfrequenzen und/oder die Koppelbandbreite für die ersten Resonatoren der Resonatorkammern 6₁, 6ₙ der ersten und/oder n-ten Filterkamm 7₁, 7ₙ eingestellt worden sind, wird der Verfahrensschritt S₄ ausgeführt. Innerhalb des Verfahrensschritts S₄ wird zumindest eine Koppelöffnung 10 für jede Resonatorkammer 6_{1_1}, ..., 61_{_m} und 6_{n_1}, ..., 6_{n_m} der 1+X-ten Trenneinrichtung und/oder der n-1-X-ten Trenneinrichtung geöffnet. Mit Hinblick auf Figur 6A wären dies die Koppelöffnungen 10 in den Trenneinrichtungen 9₁ und 9ₙ₋₁.

Im Anschluss daran wird der Verfahrensschritt S₅ ausgeführt. Innerhalb des Verfahrensschritts S₅ wird der Wert von X um 1 erhöht. Im Anschluss daran wird der Verfahrensschritt S₆ aufgeführt, in dem erneut die Verfahrensschritte S₁, S₂, S₃, S₄, S₅ ausgeführt werden und zwar so lange, bis alle Koppelöffnungen 10 geöffnet sind. Dies bedeutet, dass im Anschluss daran mit Blick auf Figur 6A die Koppelöffnungen 10 der Trenneinrichtung 9₂ und die Koppelöffnungen 10 der Trenneinrichtung 9₃ geschlossen werden. Es wird abermals der Reflexionsfaktor am Common-Anschluss 14 und/oder an zumindest einem, vorzugsweise an allen m Signalleitungsanschlüssen 15₁, ..., 15ₘ gemessen. Im Anschluss daran wird abermals die Resonanzfrequenz und/oder die Koppelbandbreite der Resonatoren in den Filterkammern 7₂, 7ₙ₋₁ und vorzugsweise zusätzlich der Resonatoren in den Filterkammern 7₁, 7ₙ₋₁ eingestellt.

Im Anschluss daran wird der Wert für X abermals um 1 erhöht, also der Verfahrensschritt S₅ erneut durchgeführt.

Anhand von Figur 6A ist zu sehen, dass es eine ungerade Anzahl an Filterkammern 7₁, 7₂, ..., 7ₙ gibt. Die Resonatoren der Resonatorkammern 6_{3_1}, ..., 6_{3_m} der mittleren Filterkammer 7₃, also diejenigen in der Filterkammer, die sich in der Mitte des erfindungsgemäßen Multiplexfilters 1 werden beim Verfahren zum Abgleichen des Multiplexfilters 1 einmal für die Berechnung des Reflexionsfaktors an dem Common-Anschluss 14 und einmal für die Berechnung des Reflexionsfaktors an dem zumindest einen, vorzugsweise an allen m Signalleitungsanschluss 15₁, ..., 15ₘ verwendet.

Dieser Sachverhalt findet sich in dem Flussdiagramm aus Figur 12 wieder, welches erläutert, wie die Resonanzfrequenzen und/oder die Koppelbandbreiten für die Resonatoren in der den Resonatorkammern 6_{3_1}, ..., 6_{3_n} der Filterkammer 7₃ in der Mitte des Multiplexfilters 1 eingestellt werden. Für den Fall, dass X den Wert (n-1)/2 erreicht, was in dem Ausführungsbeispiel aus Figur 6A dem Wert "2" entspricht, werden die Verfahrensschritte S₇ und/oder S₈ und S₉ durchgeführt.

Innerhalb des Verfahrensschritts S₇ werden die Koppelöffnungen 10 der X-ten Trenneinrichtung geöffnet und die Koppelöffnungen 10 der X+1-ten Trenneinrichtung geschlossen. In dem Ausführungsbeispiel aus Figur 6A würden die Koppelöffnungen 10 in der Trenneinrichtung 9₂ geöffnet und in der Trenneinrichtung 9₃ geschlossen werden. Im Anschluss daran wird der Reflexionsfaktor am Common-Anschluss 14 gemessen und die Resonanzfrequenz und/oder die Koppelbandbreite entsprechend eingestellt werden.

Stattdessen oder alternativ dazu wird in dem Verfahrensschritt S₈ die Koppelöffnung 10 der X+1-ten Trenneinrichtung geöffnet und die Koppelöffnungen 10 der X-ten Trenneinrichtung geschlossen. In dem Ausführungsbeispiel aus Figur 6A würden in diesem Fall die Koppelöffnungen 10 in der Trenneinrichtung 9₂ geschlossen werden, wohingegen die Koppelöffnung 10 innerhalb der Trenneinrichtung 9₃ geöffnet werden würden. Im Anschluss daran wird der Verfahrensschritt S₂ erneut ausgeführt und der Reflexionsfaktor an einem oder vorzugsweise an allen m Signalleitungsanschlüssen 15₁, ..., 15ₘ gemessen. Im Anschluss daran wird der Verfahrensschritt S₃ ausgeführt, in welchem die Resonanzfrequenz und/oder die Koppelbandbreite eingestellt werden.

Die Resonanzfrequenzen und/oder die Koppelbandbreiten der Resonatoren in den Resonatorkammern der Filterkammer in der Mitte des erfindungsgemäßen Multiplexfilters 1 müssen derart eingestellt werden, dass sowohl für den Reflexionsfaktor am Common-Anschluss 14, als auch für die Reflexionsfaktoren an einem, vorzugsweise an allen der m Signalleitungsanschlüsse 15₁, ..., 15ₘ ein annehmbarer Wert erreicht wird. Ggf. müssen hierzu Kompromisse eingegangen werden.

Im Anschluss daran wird der Verfahrensschritt S₉ ausgeführt und es werden die Koppelöffnungen der X-ten und der X+1-ten Trenneinrichtung geöffnet. In diesem Zustand sind alle Koppelöffnungen 10 in allen Trenneinrichtungen 9₁, 9₂, ..., 9ₙ₋₁ geöffnet. Dieser Zustand tritt automatisch nach Durchlaufen des Flussdiagrams aus Figur 11 ein, wenn es eine gerade Anzahl von Filterkammern 7₁, 7₂, ..., 7ₙ gibt.

Für den Fall, dass in jeder Trenneinrichtung 9₁, 9₂, ..., 9ₙ mindestens eine, vorzugsweise m Koppelöffnungen 10 geöffnet sind, werden die Verfahrensschritte S₂, S₁₀ und S₃ ausgeführt, die in dem Flussdiagramm aus Figur 13 dargestellt sind. Der Verfahrensschritt S₂, welcher bereits mit Bezug auf Figur 10 erläutert worden ist, wird ausgeführt. Innerhalb dieses Verfahrensschritts wird ein Reflexionsfaktor am Common-Anschluss 14 und/oder an zumindest einem, vorzugsweise an allen m Signalleitungsanschlüssen 15ₘ gemessen.

Im Anschluss daran wird der Verfahrensschritt S₁₀ ausgeführt. Innerhalb des Verfahrensschritts S₁₀ werden der Vorwärts-Transmissionsfaktor und/oder der Rückwärts-Transmissionsfaktor ermittelt.

Im Anschluss daran werden nochmals die Resonanzfrequenz und/oder die Koppelbandbreite auf einen bestimmten Wert eingestellt, bzw. fein justiert. Dies erfolgt in dem Verfahrensschritt S₃. Eine Wiederholung der Verfahrensschritte S₂ und S₁₀ ist dabei so oft möglich, wie im Verfahrensschritt S₃ noch nicht der gewünschte Zielwert für die Resonanzfrequenz und/oder die Koppelbandbreite erreicht worden ist.

Figur 14 zeigt ein weiteres Flussdiagramm, welches erläutert, durch welche Maßnahmen die die Resonanzfrequenz und/oder die Koppelbandbreite innerhalb eines Resonators in einer Resonatorkammer 6_{1_1}, ..., 6_{1_m}, bis 6_{n_1}, ..., 6_{n_m} verändert werden kann. Innerhalb des Verfahrensschritts S₃ können die nachfolgenden Verfahrensschritte einzeln oder in Kombination miteinander in beliebiger Reihenfolge durchgeführt werden. Der Verfahrensschritt S₁₁ beschreibt, dass die Resonanzfrequenz und/oder die Koppelbandbreite dadurch eingestellt werden können, dass der Durchmesser der jeweiligen Filterkammer 7₁, 7₂, ..., 7ₙ durch Austauschen des Einsatzes 11₁, 11₂, ..., 11ₙ durch einen anderen mit geänderten Abmessungen, insbesondere mit einem geänderten Innendurchmesser erfolgen kann. Die Einsätze 11₁, 11₂, ..., 11ₙ können hier auch Wandsegemente 45 aufweisen, die sich von andern Wandsegmenten des gleichen Einsatzes 11₁, 11₂, ..., 11ₙ durch eine geänderte Dicke unterscheiden, sodass sich die Resonanzfrequenzen der einzelnen Resonatorkammern 6_{1_1}, ..., 6_{1_m}, bis 6_{n_1}, ..., 6_{n_m} einer Filterkammer 7₁, 7₂, ..., 7ₙ voneinander unterscheiden.

Alternativ oder in Ergänzung zu dem Verfahrensschritt S₁₁ kann der Verfahrensschritt S₁₂ durchgeführt werden. Innerhalb des Verfahrensschritts S₁₂ kann eine vorgesehene Trenneinrichtung 9₁, 9₂, ..., 9ₙ₋₁ gedreht werden, so dass die Koppelöffnungen 10 anders angeordnet sind. Es ist auch möglich, dass die Trenneinrichtung 9₁, 9₂, ..., 9ₙ durch eine andere ausgetauscht wird, wobei die Koppelöffnungen 10 eine andere Anordnung und/oder eine andere Anzahl und/oder eine andere Größe und/oder eine andere Geometrie aufweisen.

Optional und/oder in Ergänzung zu den Verfahrensschritten S₁₁ und/oder S₁₂ kann der Verfahrensschritt S₁₃ ausgeführt werden. Eine Änderung der Resonanzfrequenz und/oder der Koppelbandbreite kann auch durch ein weiteres Eindrehen und/oder Ausdrehen von zumindest einem Abstimmelement 40_{1_1}, ..., 40_{1_m}, bis 40_{n_1} ..., 40_{n_m} in die jeweilige Resonatorkammer 6_{1_1}, ..., 6_{1_m}, bis 6_{n_1}, ..., 6_{n_m} erfolgen. In eine Resonatorkammer 6_{1_1}, ..., 6_{1_m}, bis 6_{n_1}, ..., 6_{n_m} können auch mehr als ein Abstimmelement 40_{1_1}, ..., 40_{1_m}, bis 40_{n_1} ..., 40_{n_m} ein- oder ausgedreht werden.

In Ergänzung oder alternativ zu den Verfahrensschritten S₁₁, S₁₂ und/oder S₁₃ kann auch der Verfahrensschritt S₁₄ ausgeführt werden. Innerhalb des Verfahrensschritts S₁₄ kann zumindest ein Dielektrikum 8₁, 8₂, ..., 8ₙ in einer Filterkammer 7₁, 7₂, ..., 7ₙ durch ein anderes Dielektrikum 8₁, 8₂, ..., 8ₙ getauscht werden, welches geänderte Abmessungen, insbesondere in seiner Höhe und/oder seines Durchmessers aufweist.

Innerhalb des Verfahrensschritts S₁, oder jedes Mal wenn Koppelöffnungen 10 geschlossen werden sollen, geschieht dies bevorzugt dadurch, dass die jeweilige Trenneinrichtung 9₁, 9₂, ... 9ₙ durch eine solche getauscht wird, welche über keine Koppelöffnungen 10 verfügt.

Grundsätzlich gilt noch, dass die Aufteilungseinrichtungen 13₁, 13₂, ..., 13ₙ vorzugsweise als separate Bauteile von dem Gehäuse 2 getrennt ausgebildet sind, allerdings auch einteilig mit dem Gehäuse 2 verbunden sein können.

Auch die n Dielektrika 8₁, 8₂, ..., 8ₙ sind vorzugsweise als separate Bauteile von dem Gehäuse 2 getrennt ausgebildet. Auch diese könnten einteilig mit dem Gehäuse 2 verbunden sein.

Weiterhin sind die Resonatorkammern 6_{1_1}, ..., 6_{1_m}, bis 6_{n_1}, ..., 6_{n_m} frei von etwaigen Resonator-Innenleitern, die mit einem Ende galvanisch mit dem Gehäuse 2 verbunden sind und sich in die Resonatorkammern 6_{1_1}, ..., 6_{1_m}, bis 6_{n_1}, ..., 6_{n_m} hinein erstrecken und mit einem anderen Ende in den Resonatorkammern enden 6_{1_1}, ..., 6_{1_m}, bis 6_{n_1}, ..., 6_{n_m}. Eine solche Konstruktion wäre bei Koaxialresonatoren (engl. Cavity-Resonator) üblich.

Die Erfindung ist nicht auf die beschriebenen Ausführungsbeispiele beschränkt. Im Rahmen der Erfindung sind alle beschriebenen und/oder gezeichneten Merkmale beliebig miteinander kombinierbar.

## Patentansprüche

1. Multiplexfilter (1) zur Übertragung von TM-Moden in transversaler Richtung mit den folgenden Merkmalen:
- einem Gehäuse (2), das einen Gehäuseboden (3), einen vom Gehäuseboden (3) beabstandeten Gehäusedeckel (4) und eine zwischen dem Gehäuseboden (3) und dem Gehäusedeckel (4) umlaufende Gehäusewand (5) umfasst;
- zumindest n Filterkammern (7₁, 7₂, ..., 7ₙ), mit n ≥ 2, bevorzugt n ≥ 3, weiter bevorzugt n ≥ 4, weiter bevorzugt n ≥ 5, die von dem Gehäuse (2) und/oder zumindest einem im Gehäuse (2) befindlichen Einsatz (11₁) umschlossen sind;
- in jeder der n Filterkammern (7₁, 7₂, ..., 7ₙ) ist eine aus Metall bestehende oder Metall umfassende Aufteilungseinrichtung (13₁, 13₂, ..., 13ₙ) ausgebildet, die jede Filterkammer (7₁, 7₂, ..., 7ₙ) in m Resonatorkammern (6_{1_1}, ..., 6_{1_m}, bis 6_{n_1}, ..., 6_{n_m}), mit m ≥ 2 unterteilt, von denen jede einen Resonator bildet;
- das Multiplexfilter (1) weist n-1 Trenneinrichtungen (9₁, 9₂, ..., 9ₙ₋₁) auf;
- die n Filterkammern (7₁, 7₂, ..., 7ₙ) sind entlang einer Zentralachse (12) angeordnet, die senkrecht zum H-Feld der TM-Moden oder mit einer Komponente überwiegend senkrecht zum H-Feld der TM-Moden liegt, wobei jeweils zwei benachbarte oder längs der Zentralachse (12) aufeinander folgende Filterkammern (7₁, 7₂, ..., 7ₙ) durch eine Trenneinrichtung (9₁, 9₂, ..., 9ₙ₋₁) getrennt sind;
- jede der n-1 Trenneinrichtungen (9₁, 9₂, ..., 9ₙ₋₁) weist zumindest m Koppelöffnungen (10) auf, über die in Signalübertragungsrichtung (21₁, ..., 21ₘ) jeweils zwei aufeinander folgende Resonatorkammern (6_{1_1}, ..., 6_{1_m}, bis 6_{n_1}, ..., 6_{n_m}) miteinander gekoppelt sind;
- die in jeder Filterkammer (7₁, 7₂, ..., 7ₙ) befindlichen Resonatorkammern (6_{1_1}, ..., 6_{1_m}, bis 6_{n_1}, ..., 6_{n_m}) und damit die jeweiligen Resonatoren sind durch die in der jeweiligen Filterkammer (7₁, 7₂, ..., 7ₙ) befindlichen Aufteilungseinrichtungen (13₁, 13₂, ..., 13ₙ) voneinander entkoppelt;
- die Aufteilungseinrichtungen (13₁, 13₂, ..., 13ₙ) sind parallel zur Zentralachse (12) oder mit einer Komponente überwiegend parallel zur Zentralachse (12) angeordnet;
- zumindest n Dielektrika (8₁, 8₂, ..., 8ₙ), von denen je zumindest eines in jeder Filterkammer (7₁, 7₂, ..., 7ₙ) angeordnet ist;
- die Kopplung zwischen den Resonatorkammern (6_{1_1}, ..., 6_{1_m}, bis 6_{n_1}, ..., 6_{n_m}) erfolgt senkrecht zu den H-Feldern der TM-Moden und/oder parallel zur Zentralachse (12) oder mit einer Komponente überwiegend senkrecht zu den H-Feldern der TM-Moden und/oder parallel zur Zentralachse;
- einem Common-Anschluss (14), der über eine erste Öffnung im Gehäuse (2) in die erste Filterkammer (7₁) geführt ist und in dieser mit den m Resonatoren der m Resonatorkammern (6_{1_1}, ..., 6_{1_m}) gekoppelt ist;
- m Signalleitungsanschlüsse (15₁, ..., 15ₘ), die über m Öffnungen im Gehäuse (2) mit den m Resonatoren in den m Resonatorkammern (6_{n_1}, ..., 6_{n_m}) in der n-ten Filterkammer (7ₙ) gekoppelt sind;
- die oder jede der n-1 Trenneinrichtungen (9₁, 9₂, ..., 9ₙ₋₁) besteht aus einer Metallschicht, mit der eine oder beide Stirnseiten zumindest eines oder aller n Dielektrika (8₁, 8₂, ..., 8ₙ) überzogen ist, wobei das zumindest eine Dielektrikum (8₁, 8₂, ..., 8ₙ) mit der zumindest einen der n-1 Trenneinrichtungen (9₁, 9₂, ..., 9ₙ₋₁) einteilig ausgebildet ist und wobei der Überzug der Metallschicht zumindest eine Ausnehmung (90) als eine der Koppelöffnungen (10) aufweist; und/oder
- die Aufteilungseinrichtung (13₁, 13₂, ..., 13ₙ) ist durch eine Vielzahl von Durchkontaktierungen innerhalb eines oder allen der n Dielektrika (8₁, 8₂, ..., 8ₙ) gebildet, die in der Filterkammer (7₁, 7₂, ..., 7ₙ) parallel oder zumindest mit einer Komponente parallel zur Zentralachse (12) angeordnet sind, wodurch eines oder alle der n Dielektrika (8₁, 8₂, ..., 8ₙ) in m Teile unterteilt wird, wobei jedes der m Teile in einer der m Resonatorkammern (6_{1_1}, ..., 6_{1_m}, bis 6_{n_1}, ..., 6_{n_m}) einer Filterkammer (7₁, 7₂, ..., 7ₙ) liegt
**gekennzeichnet durch** die folgenden Merkmale:
- die erste Filterkammer (7₁) umfasst einen Bereich, in dem die sich Aufteilungseinrichtung (13₁, 13₂, ..., 13ₙ) nur in einer Teillänge des Durchmessers durch das erste Dielektrikum (8₁) hindurch erstreckt, wodurch ein Öffnungsbereich (30) gebildet ist, in dem der Common-Anschluss (14) mit allen m Resonatoren (6_{1_1}, ..., 6_{1_m}) in der ersten Filterkammer (7₁) gekoppelt ist, wobei der Öffnungsbereich (30) eine Größe oder Länge aufweist, die weniger als 10%, bevorzugt weniger als 20%, weiter bevorzugt weniger als 30%, weiter bevorzugt weniger als 40% und weiter bevorzugt weniger als 50% des kleinsten Durchmessers der ersten Filterkammer (7₁) entspricht;
und/oder
- die Filterkammern (7₁, 7₂, ..., 7ₙ) und/oder die Dielektrika (8₁, 8₂, ..., 8ₙ) haben einen kreisförmigen Querschnitt.

2. Multiplexfilter nach Anspruch 1, **gekennzeichnet durch** die folgenden Merkmale:
- die n Filterkammern (7₁, 7₂, ..., 7ₙ) sind in Signalübertragungsrichtung (21₁, ..., 21ₘ) und/oder entlang der Zentralachse (12) angeordnet, wobei sich das H-Feld der TM-Moden radial um die Zentralachse (12) und/oder um die Signalübertragungsrichtung (21₁, ..., 21ₘ) nach außen hin erstreckt; und/oder
- jede der n Filterkammern (7₁, 7₂, ..., 7ₙ) wird von der Zentralachse (12) mittig und/oder außermittig durchsetzt.

3. Multiplexfilter nach Anspruch 1 oder 2, **gekennzeichnet durch** das folgende Merkmal:
- die Signalübertragungsrichtung (21₁, ..., 21ₘ) verläuft für jeden der m Signalleitungsanschlüsse (15₁, ..., 15ₘ) entweder von dem Signalleitungsanschluss (15₁, ..., 15ₘ) hin zu dem Common-Anschluss (14) oder von dem Common-Anschluss (14) hin zu dem Signalleitungsanschluss (15₁, ..., 15ₘ).

4. Multiplexfilter nach Anspruch 3, **gekennzeichnet durch** die folgenden Merkmale:
- die Signalübertragungsrichtung (21₁, ..., 21ₘ) verläuft von einem oder mehreren der m Signalleitungsanschlüsse (15₁, ..., 15ₘ) hin zu dem Common-Anschluss (14), wobei ein Resonator einer Resonatorkammer (6_{1_1}, ..., 6_{1_m}, bis 6_{n_1}, ..., 6_{n_m}) einer Filterkammer (7₁, 7₂, ..., 7ₙ) mit genau einem Resonator einer Resonatorkammer (6_{1_1}, ..., 6_{1_m}, bis 6_{n_1}, ..., 6_{n_m}) einer in Signalübertragungsrichtung (21₁, ..., 21ₘ) benachbarten Filterkammer (7₁, 7₂, ..., 7ₙ) gekoppelt ist; und/oder
- die Signalübertragungsrichtung (21₁, ..., 21ₘ) verläuft von dem Common-Anschluss (14) hin zu einem oder mehreren der m Signalleitungsanschlüsse (15₁, ..., 15ₘ), wobei ein Resonator einer Resonatorkammer (6_{1_1}, ..., 6_{1_m}, bis 6_{n_1}, ..., 6_{n_m}) einer Filterkammer (7₁, 7₂, ..., 7ₙ) mit einem oder mehreren Resonatoren der in Signalübertragungsrichtung (21₁, ..., 21ₘ) benachbarten Filterkammer (7₁, 7₂, ..., 7ₙ) gekoppelt ist.

5. Multiplexfilter nach einem der Ansprüche 1 bis 4, **gekennzeichnet durch** das folgende Merkmal:
- zumindest eine der n Filterkammern (7₁, 7₂, ..., 7ₙ) und/oder eines der n Dielektrika (8₁, 8₂, ..., 8ₙ) ist zylinderförmig.

6. Multiplexfilter nach einem der Ansprüche 1 bis 5, **gekennzeichnet durch** das folgende Merkmal:
- die oder jede der n-1 Trenneinrichtungen (9₁, 9₂, ..., 9ₙ₋₁) besteht aus einem Trennblättchen.

7. Multiplexfilter nach einem der Ansprüche 1 bis 6, **gekennzeichnet durch** die weiteren Merkmale:
- das Dielektrikum (8₁, 8₂, ..., 8ₙ) innerhalb jeder Filterkammer (7₁, 7₂, ..., 7ₙ) ist durch m Teile, die vorzugsweise gleich groß sind, zusammengesetzt, wobei jedes der m Teile in einer der m Resonatorkammern (6_{1_1}, ..., 6_{1_m}, bis 6_{n_1}, ..., 6_{n_m}) einer Filterkammer (7₁, 7₂, ..., 7ₙ) liegt, wobei zwischen den einzelnen m Teilen als Aufteilungseinrichtung (13₁, 13₂, ..., 13ₙ) innerhalb der jeweiligen Filterkammer (7₁, 7₂, ..., 7ₙ) eine Metallschicht ausgebildet ist, die die einzelnen Resonatorkammern (6_{1_1}, ..., 6_{1_m}, bis 6_{n_1}, ..., 6_{n_m}) innerhalb einer Filterkammer (7₁, 7₂, ..., 7ₙ) voneinander trennt, wobei die Metallschicht parallel zu oder zumindest mit einer Komponente parallel zur Zentralachse (12) angeordnet ist.

8. Multiplexfilter nach Anspruch 7, **gekennzeichnet durch** die weiteren Merkmale:
- zumindest zwei oder alle n Dielektrika (8₁, 8₂, ..., 8ₙ) oder zwei oder alle m Teile zumindest eines Dielektrikums (8₁, 8₂, ..., 8ₙ) bestehen aus unterschiedlichem Material; und/oder
- zumindest ein oder alle der n Dielektrika (8₁, 8₂, ..., 8ₙ) weisen eine vorzugsweise mit Luft gefüllte Ausnehmung (16) auf.

9. Multiplexfilter nach einem der Ansprüche 1 bis 8, **gekennzeichnet durch** das weitere Merkmal:
- die m Resonatorkammern (6_{1_1}, ..., 6_{1_m}, bis 6_{n_1}, ..., 6_{n_m}) zumindest eines, vorzugsweise jeder Filterkammer (7₁, 7₂, ..., 7ₙ) sind gleich groß.

10. Multiplexfilter nach einem der Ansprüche 1 bis 9, **gekennzeichnet durch** die weiteren Merkmale:
a) ein Durchmesser zumindest einer der n Filterkammern (7₁, 7₂, ..., 7ₙ) wird durch zumindest einen Einsatz (11₁, 11₂, ..., 11ₙ), insbesondere durch einen ringförmigen Einsatz (11₁, 11₂, ..., 11ₙ) gebildet, der durch die den Einsatz (11₁, 11₂, ..., 11ₙ) aufnehmende Gehäusewand (5) gehalten wird; und/oder
b) zumindest ein Verdrehschutzelement (62) ist zwischen zumindest einer der n-1 Trenneinrichtungen (9₁, 9₂, ..., 9ₙ₋₁) und dem zumindest einen Einsatz (11₁, 11₂, ..., 11ₙ) und/oder dem angrenzenden Dielektrikum (81, 82, ..., 8n) angebracht und verhindert das gegenseitige Verdrehen dieser Elemente; und/oder
c) zumindest je ein Verdrehschutzelement (62) ist zwischen dem Gehäuseboden (3) und/oder dem Gehäusedeckel (4) und/oder der Gehäusewand (5) und dem Einsatz (11₁) in der ersten Filterkammer (7₁) und dem Einsatz (11ₙ) in der n-ten Filterkammer (7ₙ) angebracht und verhindert das gegenseitige Verdrehen dieser Elemente.

11. Multiplexfilter nach Anspruch 10, **gekennzeichnet durch** das weitere Merkmal:
- der Einsatz (11₁, 11₂, ..., 11ₙ) von einer, vorzugsweise von jeder Filterkammer (7₁, 7₂, ..., 7ₙ) weist benachbart zur Innenwandung des Gehäuses (2) liegende Wandsegmente (45) mit unterschiedlicher Dicke auf, sodass sich die Volumen der einzelnen Resonatorkammern (6_{1_1}, ..., 6_{1_m}, bis 6_{n_1}, ..., 6_{n_m}) einer Filterkammer (7₁, 7₂, ..., 7ₙ) voneinander unterscheiden.

12. Multiplexfilter nach Anspruch 10 oder 11, **gekennzeichnet durch** die weiteren Merkmale:
- die Einsätze (11₁, 11₂, ..., 11ₙ) von zumindest zwei nicht direkt aufeinanderfolgenden Filterkammern (7₁, 7₂, ..., 7ₙ) weisen eine Öffnung (50₁, 50₂) auf;
- die zumindest beiden Öffnungen (50₁, 50₂) werden durch einen Kanal (51) miteinander verbunden, wobei dieser zumindest teilweise innerhalb der Gehäusewand (5) verläuft;
- ein elektrischer Leiter (52) verläuft zwischen den beiden Resonatorkammern (6_{1_1}, ..., 6_{1_m}, bis 6_{n_1}, ..., 6_{n_m}) innerhalb des Kanals (52), wodurch die zumindest beiden Resonatoren der beiden Resonatorkammern (6_{1_1}, ..., 6_{1_m}, bis 6_{n_1}, ..., 6_{n_m}) kapazitiv und/oder induktiv miteinander gekoppelt sind.

13. Multiplexfilter nach einem der Ansprüche 1 bis 12, **gekennzeichnet durch** die weiteren Merkmale:
- die n Dielektrika (8₁, 8₂, ..., 8ₙ) sind scheibenförmig; und/oder
- einige oder alle der n Dielektrika (8₁, 8₂, ..., 8ₙ) unterscheiden sich vollständig oder teilweise in ihren Abmessungen; und/oder
- zumindest eines oder alle der n Dielektrika (8₁, 8₂, ..., 8ₙ) füllen ein Volumen der Filterkammer (7₁, 7₂, ..., 7ₙ) und damit der m Resonatorkammern (6_{1_1}, ..., 6_{1_m}, bis 6_{n_1}, ..., 6_{n_m}) innerhalb der Filterkammer (7₁, 7₂, ..., 7ₙ), in der sie angeordnet sind, vollständig oder teilweise aus.

14. Multiplexfilter nach einem der Ansprüche 1 bis 13, **gekennzeichnet durch** die weiteren Merkmale:
- das Dielektrikum (8₁) in der ersten Filterkammer (7₁) steht mit der ersten Trenneinrichtung (9₁) in Kontakt und das Dielektrikum (8ₙ) in der n-ten Filterkammer (7ₙ) steht mit der n-1-ten Trenneinrichtung (9ₙ₋₁) in Kontakt und/oder die Dielektrika (8₂, ..., 8ₙ₋₁) der übrigen n-2 Filterkammern (7₂, ..., 7ₙ₋₁) stehen mit beiden, die jeweilige Filterkammer (7₂, ..., 7ₙ₋₁) begrenzenden Trenneinrichtungen (9₁, 9₂, ..., 9ₙ₋₁) in Kontakt; und/oder
- das Dielektrikum (8₁) in der ersten Filterkammer (7₁) steht mit dem Gehäusedeckel (4) in Kontakt und das Dielektrikum (8ₙ) in der n-ten Filterkammer (7ₙ) steht mit dem Gehäuseboden (3) in Kontakt; und/oder
- die Dielektrika (8₁, 8₂, ..., 8ₙ) der n Filterkammern (7₁, 7₂, ..., 7ₙ) sind mit einer oder beiden Trenneinrichtungen (9₁, 9₂, ..., 9ₙ₋₁), die die jeweilige Filterkammer (7₁, 7₂, ..., 7ₙ) begrenzen, fest verbunden, insbesondere verlötet oder verpresst.

15. Multiplexfilter nach einem der Ansprüche 1 bis 14, **gekennzeichnet durch** die weiteren Merkmale:
- die Anordnung und/oder die Größe und/oder die Querschnittsform zumindest einer Koppelöffnung (10) einer der n-1 Trenneinrichtungen (9₁, 9₂, ..., 9ₙ₋₁) ist vollständig oder teilweise unterschiedlich zu der Anordnung und/oder der Größe und/oder der Querschnittsform einer anderen Koppelöffnung (10) derselben n-1 Trenneinrichtung (9₁, 9₂, ..., 9ₙ₋₁) oder zu einer Koppelöffnung (10) einer anderen der n-1 Trenneinrichtungen (9₁, 9₂, ..., 9ₙ₋₁); und/oder
- die Anzahl der Koppelöffnungen (10) in den n-1 Trenneinrichtungen (9₁, 9₂, ..., 9ₙ₋₁) untereinander ist vollständig oder teilweise unterschiedlich; und/oder
- die Anzahl der Koppelöffnungen (10) in einer der n-1 Trenneinrichtung (9₁, 9₂, ..., 9ₙ₋₁) zur Kopplung eines Resonators ist unterschiedlich zu der Anzahl der Koppelöffnungen (10) derselben Trenneinrichtung (9₁, 9₂, ..., 9ₙ₋₁) zur Kopplung eines anderen Resonators.

16. Multiplexfilter nach einem der Ansprüche 1 bis 15, **gekennzeichnet durch** die weiteren Merkmale:
- der Common-Anschluss (14) steht in mittigem oder außermittigem Kontakt mit dem Dielektrikum (8₁) in der ersten Filterkammer (7₁), und:
a) das Dielektrikum (8₁) in der ersten Filterkammer (7₁) weist eine Vertiefung auf, in die der Common-Anschluss (14) hineinragt, wodurch der Common-Anschluss (14) in Kontakt mit dem ersten Dielektrikum (8₁) steht; oder
b) das Dielektrikum (8₁) in der ersten Filterkammer (7₁) weist eine durchgängige Ausnehmung auf, durch die sich der Common-Anschluss (14) hindurch erstreckt, wodurch der Common-Anschluss (14) in Kontakt mit dem ersten Dielektrikum (8₁) und in Kontakt mit der ersten Trenneinrichtung (9₁) steht.

17. Multiplexfilter nach einem der Ansprüche 1 bis 16, **gekennzeichnet durch** die weiteren Merkmale:
- die m Signalleitungsanschlüsse (15₁, ..., 15ₘ) stehen in mittigem oder außermittigem Kontakt mit dem Dielektrikum (8ₙ), das in den m Resonatorkammern (6_{n_1}, ..., 6_{n_m}) der n-ten Filterkammer (7ₙ) angeordnet ist, und:
a) das Dielektrikum (8ₙ) in der n-ten Filterkammer (7ₙ) weist bis zu m Vertiefungen auf, in die die m Signalleitungsanschlüsse (15₁, ..., 15ₘ) hineinragen, wodurch die m Signalleitungsanschlüsse (15₁, ..., 15ₘ) in Kontakt mit dem n-ten Dielektrikum (8ₙ) stehen; und/oder
b) das Dielektrikum (8ₙ) in der n-ten Filterkammer (7ₙ) weist bis zu m durchgängige Ausnehmungen auf, durch die sich die m Signalleitungsanschlüsse (15₁, ..., 15ₘ) hindurch erstrecken, wodurch die m Signalleitungsanschlüsse (15₁, ..., 15ₘ) in Kontakt mit dem n-ten Dielektrikum (8ₙ) und in Kontakt mit der n-1-ten Trenneinrichtung (9ₙ₋₁) stehen.

18. Multiplexfilter nach einem der Ansprüche 1 bis 17, **gekennzeichnet durch** die weiteren Merkmale:
- zumindest eine, vorzugweise alle Resonatorkammern (6_{1_1}, ..., 6_{1_m,} bis 6_{n_1}, ..., 6_{n_m}) jeder Filterkammer (7₁, 7₂, ..., 7ₙ) weisen zumindest eine die Gehäusewand (5) durchsetzende zusätzliche Öffnung (41_{1_1}, ..., 41_{1_m}, bis 41_{n_1} ..., 41_{n_m}) auf;
- in die zumindest eine zusätzliche Öffnung (41_{1_1}, ..., 41_{1_m}, bis 41_{n_1} ..., 41_{n_m}) oder in alle zusätzlichen Öffnungen (41_{1_1}, ..., 41_{1_m}, bis 41_{n_1} ..., 41_{n_m}) ist zumindest ein Abstimmelement (40_{1_1}, ..., 40_{1_m}, bis 40_{n_1} ..., 40_{n_m}) in zumindest eine Resonatorkammer (6_{1_1}, ..., 6_{1_m}, bis 6_{n_1}, ..., 6_{n_m}) jeder der n Filterkammern (7₁, 7₂, ..., 7ₙ) eingeführt;
- der Abstand zwischen dem Abstimmelement (40_{1_1}, ..., 40_{1_m}, bis 40_{n_1} ..., 40_{n_m}), das durch die zumindest eine zusätzliche Öffnung (41_{1_1}, ..., 41_{1_m}, bis 41_{n_1} ..., 41_{n_m}) in die zumindest eine der m Resonatorkammern (6_{1_1'} ..., 6_{1_m'} bis 6_{n_1'} ..., 6_{n_m}) jeder Filterkammer (7₁, 7₂, ..., 7ₙ) eingeführt ist, ist zu dem jeweiligen Dielektrikum (8₁, 8₂, ..., 8ₙ) innerhalb der jeweiligen Resonatorkammer (6_{1_1}, ..., 6_{1_m}, bis 6_{n_1}, ..., 6_{n_m}) veränderbar.

19. Multiplexfilter nach Anspruch 18, **gekennzeichnet durch** die weiteren Merkmale:
- der Abstand des zumindest einen Abstimmelements (40_{1_1}, ..., 40_{1_m}, bis 40_{n_1} ..., 40_{n_m}) zu dem jeweiligen Dielektrikum (8₁, 8₂, ..., 8ₙ) in der zumindest einen der m Resonatorkammern (6_{1_1}, ..., 6_{1_m}, bis 6_{n_1}, ..., 6_{n_m}) jeder der n Filterkammern (7₁, 7₂, ..., 7ₙ) ist soweit verringerbar, dass es mit diesem in Kontakt steht; oder
- das Dielektrikum (8₁, 8₂, ..., 8ₙ) in zumindest einer der m Resonatorkammern (6_{1_1}, ..., 6_{1_m}, bis 6_{n_1}, ..., 6_{n_m}) in zumindest einer der n Filterkammern (7₁, 7₂, ..., 7ₙ) weist eine Einbuchtung auf, wobei der Abstand des zumindest einen Abstimmelements (40_{1_1}, ..., 40_{1_m}, bis 40_{n_1} ..., 40_{n_m}) zu dem jeweiligen Dielektrikum (8₁, 8₂, ..., 8ₙ) in der Resonatorkammer (6_{1_1}, ..., 6_{1_m}, bis 6_{n_1}, ..., 6_{n_m}) der zumindest einen der n Filterkammern (7₁, 7₂, ..., 7ₙ) soweit verringerbar ist, dass dieses in die Einbuchtung des jeweiligen Dielektrikums (8₁, 8₂, ..., 8ₙ) eintaucht und mit diesem in Kontakt steht; und/oder
- das zumindest eine Abstimmelement (40_{1_1}, ..., 40_{1_m}, bis 40_{n_1} ..., 40_{n_m}) ist senkrecht zu der Zentralachse (12) und/oder senkrecht zur Signalübertragungsrichtung (21₁, ..., 21ₘ) in zumindest einer der m Resonatorkammern (6_{1_1}, ..., 6_{1_m}, bis 6_{n_1}, ..., 6_{n_m}) in zumindest einer der n Filterkammern (7₁, 7₂, ..., 7ₙ) ausgerichtet; und/oder
- das zumindest eine Abstimmelement (40_{1_1}, ..., 40_{1_m}, bis 40_{n_1} ..., 40_{n_m}) besteht aus einem Dielektrikum oder das zumindest eine Abstimmelement (40_{1_1}, ..., 40_{1_m}, bis 40_{n_1} ..., 40_{n_m}) besteht aus einem Dielektrikum, das ganz oder teilweise mit einer Metallschicht überzogen ist oder das zumindest eine Abstimmelement (40_{1_1}, ..., 40_{1_m}, bis 40_{n_1} ..., 40_{n_m}) besteht aus einem Metall.

20. Verfahren zum Abgleichen eines Multiplexfilters, der nach einem der Ansprüche 1 bis 19 aufgebaut ist, **gekennzeichnet durch** die folgenden Verfahrensschritte:
- Schließen (S₁) aller Koppelöffnungen (10) der 1+X-ten Trenneinrichtung und/oder der n-1-X-ten Trenneinrichtung, mit X = 0;
- Messen (S₂) eines Reflexionsfaktors am Common-Anschluss (14) und/oder Messen eines Reflexionsfaktors an zumindest einem, vorzugsweise an allen der m Signalleitungsanschlüsse (15₁, ..., 15ₘ);
- Einstellen (S₃) der Resonanzfrequenz und/oder der Koppelbandbreite auf einen gewünschten Wert.

21. Verfahren zum Abgleichen eines Multiplexfilters, nach Anspruch 20, **gekennzeichnet durch** die folgenden Verfahrensschritte:
- Öffnen (S₄) zumindest einer der Koppelöffnungen (10) der 1+X-ten Trenneinrichtung und/oder der n-1-X-ten Trenneinrichtung;
- Erhöhen (S₅) von X um eins;
- Erneutes Ausführen (S₆) der Verfahrensschritte Schließen (S₁), Messen (S₂), Einstellen (S₃), Öffnen (S₄) und Erhöhen (S₅), bis alle Koppelöffnungen (10) geöffnet sind.

22. Verfahren zum Abgleichen eines Multiplexfilters, nach Anspruch 21, **dadurch gekennzeichnet, dass** der Verfahrensschritt erneutes Ausführen (S₆) bei einer ungeraden Anzahl an Filterkammern (7₁, 7₂, ..., 7ₙ) die folgenden Verfahrensschritte umfasst wenn X den Wert (n-1)/2 erreicht:
- Öffnen (S₇) von zumindest m Koppelöffnungen (10) der X-ten Trenneinrichtung und Schließen aller Koppelöffnungen der X+1-ten Trenneinrichtung und Messen (S₂) eines Eingangsreflexionsfaktors am Common-Anschluss (14) und Einstellen (S₃) der Resonanzfrequenz und/oder der Koppelbandbreite auf einen gewünschten Wert und/oder
- Öffnen (S₈) von zumindest m Koppelöffnungen (10) der X+1-ten Trenneinrichtung und Schließen aller Koppelöffnungen (10) der X-ten Trenneinrichtung und Messen (S₂) eines Eingangsreflexionsfaktors an den m Signalleitungsanschlüssen (15₁, ..., 15ₘ) und Einstellen (S₃) der Resonanzfrequenz und/oder der Koppelbandbreite auf einen gewünschten Wert; und
- Öffnen (S₉) der zumindest m Koppelöffnungen (10) der X-ten und X+1-ten Trenneinrichtungen.

23. Verfahren zum Abgleichen eines Multiplexfilters, nach Anspruch 21 oder 22, **dadurch gekennzeichnet, dass** für den Fall, dass in jeder Trenneinrichtung (9₁, 9₂, ..., 9ₙ₋₁) zumindest m Koppelöffnungen (10) geöffnet ist folgende Verfahrensschritte ausgeführt werden:
- Messen (S₂) eines Reflexionsfaktors am Common-Anschluss (14) und/oder Messen eines Reflexionsfaktors an den m Signalleitungsanschlüssen (15₁, ..., 15ₘ); und/oder
- Messen (S₁₀) eines Vorwärts-Transmissionsfaktors und/oder Messen eines Rückwärts-Transmissionsfaktors an dem Common-Anschluss (14) und/oder an den m Signalleitungsanschlüssen (15₁, ..., 15ₘ); und
- Einstellen (S₃) der Resonanzfrequenzen und/oder der Koppelbandbreite auf einen gewünschten Wert.

24. Verfahren zum Abgleichen eines Multiplexfilters, nach einem der Ansprüche 20 bis 23 unter Berücksichtigung zumindest einem der Ansprüche 1, 8, 10, 11, 13, 15, 18, 19, **dadurch gekennzeichnet, dass** der Verfahrensschritt Einstellen die folgenden Verfahrensschritte umfasst:
- Verändern des Durchmessers (S₁₁) von zumindest einer Resonatorkammer (6_{1_1}, ..., 6_{1_m}, bis 6_{n_1}, ..., 6_{n_m}) einer Filterkammer (7₁, 7₂, ..., 7ₙ) durch Austauschen des zumindest einen Einsatzes (11₁, 11₂, ..., 11ₙ) durch einen anderen Einsatz (11₁, 11₂, ..., 11ₙ) mit geänderten Abmessungen; und/oder
- Verändern (S₁₂) der Anordnung und/oder der Anzahl und/oder der Größe und/oder der Querschnittsform von zumindest einer Koppelöffnung (10) durch Drehen und/oder Austauschen von zumindest einer Trenneinrichtung (9₁, 9₂, ..., 9ₙ₋₁); und/oder
- Weiteres Eindrehen und/oder Ausdrehen (S₁₃) des zumindest eines Abstimmelements (40_{1_1}, ..., 40_{1_m}, bis 40_{n_1} ..., 40_{n_m}) in zumindest eine Resonatorkammer (6_{1_1}, ..., 6_{1_m}, bis 6_{n_1}, ..., 6_{n_m}) einer Filterkammer (7₁, 7₂, ..., 7ₙ); und/oder
- Austauschen (S₁₄) des Dielektrikums (8₁, 8₂, ..., 8ₙ) in einer Filterkammer (7₁, 7₂, ..., 7ₙ) durch ein anderes Dielektrikum (8₁, 8₂, ..., 8ₙ) mit geänderten Abmessungen und/oder Ausnehmungen.

## Claims

1. A multiplex filter (1) for the transmission of TM modes in the transverse direction comprising the following features:
- a housing (2) which has a housing base (3), a housing cover (4) spaced apart from the housing base (3), and a circumferential housing wall (5) between the housing base (3) and the housing cover (4);
- at least n filter chambers (7₁, 7₂, ..., 7ₙ), wherein n ≥ 2, preferably n ≥ 3, further preferably n ≥ 4, further preferably n ≥ 5, which are surrounded by the housing (2) and/or by at least one insert (11₁) which is situated in the housing (2);
- a dividing device (13₁, 13₂, ..., 13ₙ) consisting of metal or comprising metal is disposed in each of the n filter chambers (7₁, 7₂, ..., 7ₙ), dividing each filter chamber (7₁, 7₂, ..., 7ₙ) into m resonator chambers (6_{1_1}, ..., 6_{1_m}, to 6_{n_1}, ..., 6_{n_m}), wherein m ≥ 2, each of the m resonator chambers (6_{1_1}, ..., 6_{1_m}, to 6_{n_1}, ..., 6_{n_m}) forming a resonator;
- the multiplex filter (1) comprises n-1 separators (9₁, 9₂, ..., 9ₙ₋₁) ;
- the n filter chambers (7₁, 7₂, ..., 7ₙ) being arranged along a central axis (12), which is perpendicular to an H field of TM modes, or with a component essentially perpendicular to the H field of TM modes, wherein every pair of filter chambers (7₁, 7₂, ..., 7ₙ) which are adjacent or are adjacent along the central axis (12) being separated by one separator (9₁, 9₂, ..., 9ₙ₋₁);
- each of the n-1 separators (9₁, 9₂, ..., 9ₙ₋₁) having at least m coupling openings (10) via which every two resonator chambers (6_{1_1}, ..., 6_{1_m}, to 6_{n_1}, ..., 6_{n_m}) which are adjacent in a signal transmission direction (21₁, ..., 21ₘ) are coupled to each other;
- the resonator chambers (6_{1_1}, ..., 6_{1_m}, to 6_{n_1}, ..., 6_{n_m}) situated in each of the filter chambers (7₁, 7₂, ..., 7ₙ) and therefore the respective resonators are decoupled from each other by the dividing devices (13₁, 13₂, ..., 13ₙ) which are situated in the respective filter chamber (7₁, 7₂, ..., 7ₙ);
- the dividing devices (13₁, 13₂, ..., 13ₙ) are arranged parallel to the central axis (12) or with a component essentially parallel to the central axis (12);
- at least n dielectrics (8₁, 8₂, ..., 8ₙ), one of each of these n dielectrics (8₁, 8₂, ..., 8ₙ) being arranged in each filter chamber (7₁, 7₂, ..., 7ₙ);
- the resonator chambers (6_{1_1}, ..., 6_{1_m}, to 6_{n_1}, ..., 6_{n_m}) being coupled perpendicular to the H fields of TM modes and/or parallel to the central axis (12) or with a component essentially perpendicular to the H fields of TM modes and/or parallel to the central axis (12);
- a common connection (14) which is guided into a first of the filter chambers (7₁) via a first opening in the housing (2) and is coupled inside the same to the m resonators of the m resonator chambers (6_{1_1}, ..., 6_{1_m}) ;
- m signal line connections (15₁, ..., 15ₘ) which are coupled via m openings in the housing (2) to the m resonators in the m resonator chambers (6_{n_1}, ..., 6_{n_m}) in the nth filter chamber (7ₙ) ;
- the separator (9₁, 9₂, ..., 9ₙ₋₁) or each of the n-1 separators (9₁, 9₂, ..., 9ₙ₋₁) consists of a metal layer with which one or both end faces of at least one or all of the n dielectrics (8₁, 8₂, ..., 8ₙ) is coated, wherein the at least one dielectric (8₁, 8₂, ..., 8ₙ) is constructed as a single piece with the at least one of the n-1 separators (9₁, 9₂, ..., 9ₙ₋₁), and wherein the coating of the metal layer has at least one recess (90) as one of the coupling openings (10); and/or
- the dividing device (13₁, 13₂, ..., 13ₙ) is formed by a plurality of through-connections inside one or all of the n dielectrics (8₁, 8₂, ..., 8ₙ) which are arranged in the filter chamber (7₁, 7₂, ..., 7ₙ) parallel to, or at least with a component parallel to, the central axis (12), whereby one or all of the n dielectrics (8₁, 8₂, ..., 8ₙ) are divided into m parts, wherein each of the m parts is situated in one of the m resonator chambers (6_{1_1}, ..., 6_{1_m}, to 6_{n_1}, ..., 6_{n_m}) of a filter chamber (7₁, 7₂, ..., 7ₙ) ;
**characterized through** the following features:
- the first filter chamber (7₁) includes a region in which the dividing device (13₁, 13₂, ..., 13ₙ) only extends over a sub-length of the diameter through the first dielectric (8₁), thereby forming an opening region (30) in which the common connection (14) is coupled to all m resonators in the first filter chamber (7₁), wherein the opening region (30) has a size or length which is less than 10%, preferably less than 20%, further preferably less than 30%, further preferably less than 40% and further preferably less than 50% of the smallest diameter of the first filter chamber (7₁) ;
and/or
- the filter chambers (7₁, 7₂, ..., 7ₙ) and/or the dielectrics (8₁, 8₂, ..., 8ₙ) have a circular cross-section.

2. Multiplex filter according to claim 1, **characterized by** the following features:
- the n filter chambers (7₁, 7₂, ..., 7ₙ) are arranged in the signal transmission direction (21₁, ..., 21ₘ) and/or along the central axis (12), wherein the H field of TM modes extends radially about the central axis (12) and/or about the signal transmission direction (21₁, ..., 21ₘ) outward; and/or
- each of the n filter chambers (7₁, 7₂, ..., 7ₙ) is intersected centrally and/or off-center by the central axis (12) .

3. Multiplex filter according to claim 1 or 2, **characterized by** the following feature:
- the signal transmission direction (21₁, ..., 21ₘ) for each of the m signal line connections (15₁, ..., 15ₘ) runs either from the signal line connection (15₁, ..., 15ₘ) to the common connection (14) or from the common connection (14) to the signal line connection (15₁, ..., 15m) .

4. Multiplex filter according to claim 3, **characterized by** the following features:
- the signal transmission direction (21₁, ..., 21ₘ) runs from one or more of the m signal line connections (15₁, ..., 15ₘ) to the common connection (14), wherein one resonator of one resonator chamber (6_{1_1}, ..., 6_{1_m}, to 6_{n_1}, ..., 6_{n_m}) of a filter chamber (7₁, 7₂, ..., 7ₙ) is coupled to exactly one resonator of one resonator chamber (6_{1_1}, ..., 6_{1_m}, to 6_{n_1}, ..., 6_{n_m}) of a filter chamber (7₁, 7₂, ..., 7ₙ) which is adjacent in the signal transmission direction (21₁, ..., 21ₘ) ; and/or
- the signal transmission direction (21₁, ..., 21ₘ) runs from the common connection (14) to one or more of the m signal line connections (15₁, ..., 15ₘ), wherein one resonator of one resonator chamber (6_{1_1}, ..., 6_{1_m}, to 6_{n_1}, ..., 6_{n_m}) of a filter chamber (7₁, 7₂, ..., 7ₙ) is coupled to one or more resonators of the filter chamber (7₁, 7₂, ..., 7ₙ) which is adjacent in the signal transmission direction (21₁, ..., 21ₘ) .

5. Multiplex filter according to any of the claims 1 to 4, **characterized by** the following feature:
- at least one of the n filter chambers (7₁, 7₂, ..., 7ₙ) and/or one of the n dielectrics (8₁, 8₂, ..., 8ₙ) has a cylindrical shape.

6. Multiplex filter according to any of the claims 1 to 5, **characterized by** the following feature:
- the separator (9₁, 9₂, ..., 9ₙ₋₁) or each of the n-1 separators (9₁, 9₂, ..., 9ₙ₋₁) consists of a separating leaf.

7. Multiplex filter according to any of the claims 1 to 6, **characterized by** the following features:
- the dielectric (8₁, 8₂, ..., 8ₙ) inside each filter chamber (7₁, 7₂, ..., 7ₙ) is composed of m parts which are preferably the same size, wherein each of the m parts is situated in one of the m resonator chambers (6_{1_1}, ..., 6_{1_m}, to 6_{n_1}, ..., 6_{n_m}) of a filter chamber (7₁, 7₂, ..., 7ₙ), wherein a metal layer is formed between the individual m parts as dividing device (13₁, 13₂, ..., 13ₙ) inside the respective filter chamber (7₁, 7₂, ..., 7ₙ), and separates the individual resonator chambers (6_{1_1}, ..., 6_{1_m}, to 6_{n_1}, ..., 6_{n_m}) inside a filter chamber (7₁, 7₂, ..., 7ₙ) from each other, wherein the metal layer is arranged parallel to, or at least with a component parallel to, the central axis (12).

8. Multiplex filter according to claims 7, **characterized by** the following features:
- at least two or all of the n dielectrics (8₁, 8₂, ..., 8ₙ), or two or all of the m parts of at least one dielectric (8₁, 8₂, ..., 8ₙ), consist of a different material; and/or
- at least one or all of the n dielectrics (8₁, 8₂, ..., 8ₙ) have a recess (16) preferably filled with air.

9. Multiplex filter according to any of the claims 1 to 8, **characterized by** the following feature:
- the m resonator chambers (6_{1_1}, ..., 6_{1_m}, to 6_{n_1}, ..., 6_{n_m}) of at least one, preferably of every of the filter chambers (7₁, 7₂, ..., 7ₙ) are the same size.

10. Multiplex filter according to any of the claims 1 to 9, **characterized by** the following features:
a) a diameter of at least one of the n filter chambers (7₁, 7₂, ..., 7ₙ) is formed by at least one insert (11₁, 11₂, ..., 11ₙ), preferably by an annular insert (11₁, 11₂, ..., 11ₙ), which is held by a housing wall (5) which receives the insert (11₁, 11₂, ..., 11ₙ) ; and/or
b) at least one anti-turning element (62) is attached between at least one of the n-1 separators (9₁, 9₂, ..., 9ₙ₋₁) and the at least one insert (11₁, 11₂, ..., 11ₙ) and/or the adjoining dielectric (8₁, 8₂, ..., 8ₙ), and prevents these elements from turning with respect to each other; and/or
c) at least one anti-turning element (62) is attached between the housing base (3) and/or the housing cover (4) and/or the housing wall (5) and the insert (11₁) in the first filter chamber (7₁) and the insert (11ₙ) in the nth filter chamber (7ₙ), and prevents these elements from turning with respect to each other.

11. Multiplex filter according to claim 10, **characterized by** the following feature:
- the insert (11₁, 11₂, ..., 11ₙ) of at least one, preferably of every filter chamber (7₁, 7₂, ..., 7ₙ) has wall segments (45) which are adjacent to the inner wall of the housing (2) and which have different thicknesses such that the volumes of the individual resonator chambers (6_{1_1}, ..., 6_{1_m}, to 6_{n_1}, ..., 6_{n_m}) of a filter chamber (7₁, 7₂, ..., 7ₙ) differ from each other.

12. Multiplex filter according claim 10 or 11, **characterized by** the following features:
- the inserts (11₁, 11₂, ..., 11ₙ) of at least two filter chambers (7₁, 7₂, ..., 7ₙ) which are not directly adjacent have an opening (50₁, 50₂);
- the at least two openings (50₁, 50₂) are connected to each other by a channel (51), wherein the same runs at least partially inside the housing wall (5);
- an electrical conductor (52) runs between the two resonator chambers (6_{1_1}, ..., 6_{1_m}, to 6_{n_1}, ..., 6_{n_m}) inside the channel (52), thereby capacitively and/or inductively coupling the at least two resonators of the two resonator chambers (6_{1_1}, ..., 6_{1_m}, to 6_{n_1}, ..., 6_{n_m}) to each other.

13. Multiplex filter according to any of the claims 1 to 12, **characterized by** the following features:
- the n dielectrics (8₁, 8₂, ..., 8ₙ) have a disk shape; and/or
- some or all of the n dielectrics (8₁, 8₂, ..., 8ₙ) differ in their dimensions entirely or partially; and/or
- at least one, or all, of the n dielectrics (8₁, 8₂, ..., 8ₙ) entirely or partially fill in a volume of the filter chambers (7₁, 7₂, ..., 7ₙ) and therefore of the m resonator chambers (6_{1_1}, ..., 6_{1_m}, to 6_{n_1}, ..., 6_{n_m}) inside the filter chamber (7₁, 7₂, ..., 7ₙ) in which they are arranged.

14. Multiplex filter according to any of the claims 1 to 13, **characterized by** the following features:
- the dielectric (8₁) in the first filter chamber (7₁) is in contact with the first separator (9₁) and the dielectric (8ₙ) in the nth filter chamber (7ₙ) is in contact with the n-1th separator (9ₙ₋₁) and/or the dielectrics (8₂, ..., 8ₙ₋₁) of the remaining n-2 filter chambers (7₂, ..., 7ₙ₋₁) are in contact with both of the separators (9₁, 9₂, ..., 9ₙ₋₁) which adjoin the respective filter chambers (7₂, ..., 7ₙ₋₁); and/or
- the dielectric (8₁) in the first filter chamber (7₁) is in contact with the housing cover (4) and the dielectric (8ₙ) in the nth filter chamber (7ₙ) is in contact with the housing base (3); and/or
- the dielectrics (8₁, 8₂, ..., 8ₙ) of the n filter chambers (7₁, 7₂, ..., 7ₙ) are fixed to one or both separators (9₁, 9₂, ..., 9ₙ₋₁) which bound the respective filter chamber (7₁, 7₂, ..., 7ₙ), particularly by soldering or press fitting.

15. Multiplex filter according to any of the claims 1 to 14, **characterized by** the following features:
- the arrangement and/or the size and/or the cross-section shape of at least one coupling opening (10) of one of the n-1 separators (9₁, 9₂, ..., 9ₙ₋₁) is entirely or partially different from the arrangement and/or the size and/or the cross-section shape of another coupling opening (10) of the same n-1 separator (9₁, 9₂, ..., 9ₙ₋₁) or from a coupling opening (10) of another of the n-1 separators (9₁, 9₂, ..., 9ₙ₋₁); and/or
- the number of the coupling openings (10) in the n-1 separators (9₁, 9₂, ..., 9ₙ₋₁) is entirely or partially different among these; and/or
- the number of the coupling openings (10) in one of the n-1 separators (9₁, 9₂, ..., 9ₙ₋₁) used for coupling a resonator is different from the number of the coupling openings (10) of the same separator (9₁, 9₂, ..., 9ₙ₋₁) used for coupling another resonator.

16. Multiplex filter according to any of the claims 1 to 15, **characterized by** the following features:
- the common connection (14) has a central or off-center contact with the dielectric (8₁) in the first filter chamber (7₁), and:
a) the dielectric (8₁) in the first filter chamber (7₁) has a depression into which the common connection (14) projects, thereby establishing contact between the common connection (14) and the first dielectric (8₁) ; or
b) the dielectric (8₁) in the first filter chamber (7₁) has a recess passing through the same, through which the common connection (14) extends, thereby establishing contact between the common connection (14) and the first dielectric (8₁) and the first separator (9₁).

17. Multiplex filter according to any of the claims 1 to 16, **characterized by** the following features:
- the m signal line connections (15₁, ..., 15ₘ) have a central or off-center contact with the dielectric (8ₙ) which is arranged in the m resonator chambers (6_{n_1}, ..., 6_{n_m}) of the nth filter chamber (7ₙ), and:
a) the dielectric (8ₙ) in the nth filter chamber (7ₙ) has up to m depressions into which the m signal line connections (15₁, ..., 15ₘ) project, thereby establishing contact between the m signal line connections (15₁, ..., 15ₘ) and the nth dielectric (8ₙ); and/or
b) the dielectric (8ₙ) in the nth filter chamber (7ₙ) has up to m recesses passing through the same, through which the m signal line connections (15₁, ..., 15ₘ) extend, thereby establishing contact between the m signal line connections (15₁, ..., 15ₘ) and the nth dielectric (8ₙ), and also the n-1th separator (9ₙ₋₁).

18. Multiplex filter according to any of the claims 1 to 17, **characterized by** the following features:
- at least one, and preferably all, resonator chambers (6_{1_1}, ..., 6_{1_m}, to 6_{n_1}, ..., 6_{n_m}) of each filter chamber (7₁, 7₂, ..., 7ₙ) have at least one additional opening (41_{1_1}, ..., 41_{1_m}, to 41_{n_1} ..., 41_{n_m}) which passes through the housing wall (5);
- at least one tuning element (40_{1_1}, ..., 40_{1_m}, to 40_{n_1} ..., 40_{n_m}) is inserted through the at least one additional opening (41_{1_1}, ..., 41_{1_m}, to 41_{n_1} ..., 41_{n_m}) or into all additional openings (41_{1_1}, ..., 41_{1_m}, to 41_{n_1} ..., 41_{n_m}), into at least one resonator chamber (6_{1_1}, ..., 6_{1_m}, to 6_{n_1}, ..., 6_{n_m}) of each of the n filter chambers (7₁, 7₂, ..., 7ₙ) ;
- the distance between the tuning element (40_{1_1}, ..., 40_{1_m}, to 40_{n_1} ..., 40_{n_m}) which is inserted through the at least one additional opening (41_{1_1}, ..., 41_{1_m}, to 41_{n_1} ..., 41_{n_m}) into the at least one of the m resonator chambers of each filter chamber (6_{1_1}, ..., 6_{1_m}, to 6_{n_1}, ..., 6_{n_m}) and the respective dielectric (8₁, 8₂, ..., 8ₙ) inside the respective resonator chamber (6_{1_1}, ..., 6_{1_m}, to 6_{n_1}, ..., 6_{n_m}) can be modified.

19. Multiplex filter according to any of the claims 1 to 18, **characterized by** the following features:
- the distance between the at least one tuning element (40_{1_1}, ..., 40_{1_m}, to 40_{n_1} ..., 40_{n_m}) and the respective dielectric (8₁, 8₂, ..., 8ₙ) in the at least one of the m resonator chambers (6_{1_1}, ..., 6_{1_m}, to 6_{n_1}, ..., 6_{n_m}) of each of the n filter chambers (7₁, 7₂, ..., 7ₙ) can be reduced to such an extent that it is in contact with the same; or
- the dielectric (8₁, 8₂, ..., 8ₙ) in at least one of the m resonator chambers (6_{1_1}, ..., 6_{1_m}, to 6_{n_1}, ..., 6_{n_m}) in at least one of the n filter chambers (7₁, 7₂, ..., 7ₙ) has an indentation, wherein the distance between the at least one tuning element (40_{1_1}, ..., 40_{1_m}, to 40_{n_1} ..., 40_{n_m}) and the respective dielectric (8₁, 8₂, ..., 8ₙ) in the resonator chamber (6_{1_1}, ..., 6_{1_m}, to 6_{n_1}, ..., 6_{n_m}) of the at least one of the n filter chambers (7₁, 7₂, ..., 7ₙ) can be reduced to such an extent that it dips into the indentation of the respective dielectric (8₁, 8₂, ..., 8ₙ) and is in contact with the same; and/or
- the at least one tuning element (40_{1_1}, ..., 40_{1_m}, to 40_{n_1} ..., 40_{n_m}) is oriented perpendicular to the central axis (12) and/or perpendicular to the signal transmission direction (21₁, ..., 21ₘ) in at least one of the m resonator chambers (6_{1_1}, ..., 6_{1_m}, to 6_{n_1}, ..., 6_{n_m}) in at least one of the n filter chambers (7₁, 7₂, ..., 7ₙ) ; and/or
- the at least one tuning element (40_{1_1}, ..., 40_{1_m}, to 40_{n_1} ..., 40_{n_m}) consists of a dielectric or the at least one tuning element (40_{1_1}, ..., 40_{1_m}, to 40_{n_1} ..., 40_{n_m}) consists of a dielectric which is entirely or partially coated with a metal layer, or the at least one tuning element (40_{1_1}, ..., 40_{1_m}, to 40_{n_1} ..., 40_{n_m}) consists of a metal.

20. A method for tuning a multiplex filter which is constructed according to any of the claims 1 to 19, **characterized by** the following method steps:
- closing (S₁) all coupling openings (10) of the 1+Xth separator and/or of the n-1-Xth separator, wherein X = 0;
- measuring (S₂) a reflection factor on the common connection (14) and/or measuring a reflection factor on at least one, and preferably all, of the m signal line connections (15₁, ..., 15ₘ);
- adjusting (S₃) the resonance frequency and/or the coupling bandwidth to a desired value.

21. The method for tuning a multiplex filter according to claim 20, **characterized by** the following method steps:
- opening (S₄) at least one of the coupling openings (10) of the 1+Xth separator and/or of the n-1-Xth separator;
- increasing X by one;
- again carrying out (S₆) the method steps of closing (S₁), measuring (S₂), adjusting (S₃), opening (S₄), and increasing (S₅) until all coupling openings (10) are opened.

22. The method for tuning a multiplex filter according to claim 21, **characterized by** the method step of again carrying out (S₆), if there is an odd number of filter chambers (7₁, 7₂, ..., 7ₙ), comprises the following method steps if X reaches the value (n-1)/2:
- opening (S₇) at least m coupling openings (10) of the Xth separator and closing all coupling openings of the X+1th separator, and measuring (S₂) an input reflection factor on the common connection (14) and adjusting (S₃) the resonance frequency and/or the coupling bandwidth to a desired value; and/or
- opening (S₈) at least m coupling openings (10) of the X+1th separator and closing all coupling openings (10) of the Xth separator, and measuring (S₂) an input reflection factor on the m signal line connections (15₁, ..., 15ₘ) and adjusting (S₃) the resonance frequency and/or the coupling bandwidth to a desired value; and
- opening (S₉) at least m coupling openings (10) of the Xth separator and the X+1th separator.

23. The method for tuning a multiplex filter according to claims 21 or 22, **characterized by** in the event that at least m coupling openings (10) are open in each separator (9₁, 9₂, ..., 9ₙ₋₁), the following method steps are carried out:
- measuring (S₂) a reflection factor on the common connection (14) and/or measuring a reflection factor on the m signal line connections (15₁, ..., 15ₘ); and/or
- measuring (S₁₀) a forward transmission factor and/or measuring a reverse transmission factor on the common connection (14) and/or on the m signal line connections (15₁, ..., 15ₘ); and
- adjusting (S₃) the resonance frequencies and/or the coupling bandwidth to a desired value.

24. The method for tuning a multiplex filter according to any of the claims 21 to 23 thereby taking into account at least one of the claims 1, 8, 10, 11, 13, 15, 18, 19, **characterized by** the method step adjusting comprises the following method steps:
- modifying the diameter (S₁₁) of at least one resonator chamber (6_{1_1}, ..., 6_{1_m}, to 6_{n_1}, ..., 6_{n_m}) of a filter chamber (7₁, 7₂, ..., 7ₙ) by exchanging the at least one insert (11₁, 11₂, ..., 11ₙ) for another insert (11₁, 11₂, ..., 11ₙ) with modified dimensions; and/or
- modifying (S₁₂) the arrangement and/or the number and/or the size and/or the cross-section shape of at least one coupling opening (10) by rotating and/or exchanging at least one separator (9₁, 9₂, ..., 9ₙ₋₁); and/or
- rotating (S₁₃) the at least one tuning element (40_{1_1}, ..., 40_{1_m}, to 40_{n_1} ..., 40_{n_m}) further into or further out of at least one resonator chamber (6_{1_1}, ..., 6_{1_m}, to 6_{n_1}, ..., 6_{n_m}) of a filter chamber (7₁, 7₂, ..., 7ₙ); and/or
- exchanging (S₁₄) the dielectric (8₁, 8₂, ..., 8ₙ) in a filter chamber (7₁, 7₂, ..., 7ₙ) for another dielectric (8₁, 8₂, ..., 8ₙ) having modified dimensions and/or recesses.

## Revendications

1. Filtre multiplexe (1) destiné à la transmission de modes TM dans une direction transversale présentant les caractéristiques suivantes :
- un boîtier (2) qui comporte un fond de boîtier (3), un couvercle de boîtier (4) espacé du fond de boîtier (3) et une paroi de boîtier (5) circonférentielle entre le fond de boîtier (3) et le couvercle de boîtier (4);
- au moins n chambres de filtration (7₁, 7₂, ..., 7ₙ), avec n ≥ 2, de préférence ≥ 3, de manière davantage préférée n ≥ 4, de manière davantage préférée n ≥ 5, qui sont entourées par le boîtier (2) et/ou au moins une cartouche (11₁) se trouvant dans le boîtier (2);
- dans chacune des n chambres de filtration (7₁, 7₂, ..., 7ₙ) est conçu un dispositif de répartition (13₁, 13₂, ..., 13ₙ) constitué de métal ou comprenant du métal qui répartit chaque chambre de filtration (7₁, 7₂, ..., 7ₙ) en m chambres de résonance (6_{1_1}, ..., 6_{1_m}, jusqu'à 6_{n_1}, ..., 6_{n_m}), avec m ≥ 2, dont chacune constitue un résonateur;
- le filtre multiplexe (1) comporte n-1 dispositifs de séparation (9₁, 9₂, ..., 9ₙ₋₁) ;
- les n chambres de filtration (7₁, 7₂, ..., 7ₙ) sont disposées le long d'un axe central (12) qui est situé de manière perpendiculaire au champ H des modes TM ou avec un composant de manière sensiblement perpendiculaire au champ H des modes TM, respectivement deux chambres de filtration (7₁, 7₂, ..., 7ₙ) adjacentes ou successives le long de l'axe central (12) étant séparées par un dispositif de séparation (9₁, 9₂, ..., 9ₙ₋₁) ;
- chacun des n-1 dispositifs de séparation (9₁, 9₂, ..., 9ₙ₋₁) comporte au moins m ouvertures de couplage (10), par lesquelles respectivement deux chambres de résonance successives (6_{1_1}, ..., 6_{1_m}, jusqu'à 6_{n_1}, ..., 6_{n_m}) sont couplées l'une à l'autre dans une direction de transmission de signal (21₁, ..., 21ₘ) ;
- les chambres de résonance (6_{1_1}, ..., 6_{1_m}, jusqu'à 6_{n_1}, ..., 6_{n_m}) situées dans chaque chambre de filtration (7₁, 7₂, ..., 7ₙ) et ainsi les résonateurs respectifs sont découplés les uns des autres par le biais des dispositifs de répartition (13₁, 13₂, ..., 13ₙ) situés dans la chambre de filtration (7₁, 7₂, ..., 7ₙ) respective;
- les dispositifs de répartition (13₁, 13₂, ..., 13ₙ) sont disposés de manière parallèle à l'axe central (12) ou avec un composant de manière sensiblement parallèle à l'axe central (12);
- au moins n diélectriques (8₁, 8₂, ..., 8ₙ), dont respectivement au moins un est disposé dans chaque chambre de filtration (7₁, 7₂, ..., 7ₙ) ;
- le couplage entre les chambres de résonance (6_{1_1}, ..., 6_{1_m}, jusqu'à 6_{n_1}, ..., 6_{n_m}) se produit de manière perpendiculaire aux champs H des modes TM et/ou de manière parallèle à l'axe central (12) ou avec un composant sensiblement perpendiculaire aux champs H des modes TM et/ou parallèle à l'axe central;
- un raccordement commun (14), qui est guidé par une première ouverture dans le boîtier (2) dans la première chambre de filtration (7₁) et est couplé dans celle-ci avec les m résonateurs des m chambres de résonance (6_{1_1}, ..., 6_{1_m}) ;
- m raccordements de ligne de signal (15₁, ..., 15ₘ) qui sont couplés par m ouvertures dans le boîtier (2) avec les m résonateurs dans les m chambres de résonance (6_{1_1}, ..., 6_{1_m}) dans la ni^{ème} chambre de filtration (7ₙ) ;
- les ou chacun des n-1 dispositifs de séparation (9₁, 9₂, ..., 9ₙ₋₁) est constitué d'une couche métallique, dont une ou les deux faces frontales d'au moins un ou de l'ensemble des n diélectriques (8₁, 8₂, ..., 8ₙ) est recouverte, l'au moins un diélectrique (8₁, 8₂, ..., 8ₙ) étant formé d'un seul tenant avec l'au moins un des n-1 dispositifs de séparation (9₁, 9₂, ..., 9ₙ₋₁) et le revêtement de la couche métallique présentant au moins un évidement (90) en tant qu'une des ouvertures de couplage (10); et/ou
- le dispositif de répartition (13₁, 13₂, ..., 13ₙ) est formé par le biais d'une pluralité de trous d'interconnexion à l'intérieur d'un ou de l'ensemble des n diélectriques (8₁, 8₂, ..., 8ₙ) qui sont disposés dans la chambre de filtration (7₁, 7₂, ..., 7ₙ) de manière parallèle ou au moins avec un composant parallèle à l'axe central (12), un ou l'ensemble des n diélectriques (8₁, 8₂, ..., 8ₙ) étant ainsi répartis en m parties, chacune des m parties étant située dans une des m chambres de résonance (6_{1_1}, ..., 6_{1_m}, jusqu'à 6_{n_1}, ..., 6_{n_m}) d'une chambre de filtration (7₁, 7₂, ..., 7ₙ)
**caractérisé par** les caractéristiques suivantes:
- la première chambre de filtration (7₁) comprend une zone dans laquelle le dispositif de répartition (13₁, 13₂, ..., 13ₙ) s'étend seulement dans une longueur partielle du diamètre à travers le premier diélectrique (8₁), permettant ainsi de créer une zone d'ouverture (30) dans laquelle le raccordement commun (4) est couplé à tous les m résonateurs (6_{1_1}, ..., 6_{1_m}) dans la première chambre de filtration (7₁), la zone d'ouverture (30) présentant une dimension ou longueur, qui correspond à moins de 10 %, de préférence moins de 20 %, de manière davantage préférée moins de 30 %, de manière davantage préférée moins de 40 % et de manière davantage préférée moins de 50 % du plus petit diamètre de la première chambre de filtration (7₁) ;
et/ou
- les chambres de filtration (7₁, 7₂, ..., 7ₙ) et/ou les diélectriques (8₁, 8₂, ..., 8ₙ) présentent une section transversale circulaire.

2. Filtre multiplexe selon la revendication 1, **caractérisé par** les caractéristiques suivantes :
- les n chambres de filtration (7₁, 7₂, ..., 7ₙ) sont disposées dans une direction de transmission de signal (21₁, ..., 21ₘ) et/ou le long de l'axe central (12), le champ H des modes TM s'étendant radialement autour de l'axe central (12) et/ou autour de la direction de transmission de signal (21₁, ..., 21ₘ) vers l'extérieur; et/ou
- chacune des n chambres de filtration (7₁, 7₂, ..., 7ₙ) est traversée par l'axe central (12) de manière médiane et/ou de manière excentrée.

3. Filtre multiplexe selon la revendication 1 ou 2, **caractérisé par** la caractéristique suivante:
- la direction de transmission de signal (21₁, ..., 21ₘ) s'étend pour chacun des m raccordements de ligne de signal (15₁, ..., 15ₘ) soit du raccordement de ligne de signal (15₁, ..., 15ₘ) au raccordement commun (14) soit du raccordement commun (14) au raccordement de ligne de signal (15₁, ..., 15ₘ).

4. Filtre multiplexe selon la revendication 3, **caractérisé par** les caractéristiques suivantes:
- la direction de transmission de signal (21₁, ..., 21ₘ) s'étend d'un ou de plusieurs des m raccordements de ligne de signal (15₁, ..., 15ₘ) au raccordement commun (14), un résonateur d'une chambre de résonance (6_{1_1}, ..., 6_{1_m}, jusqu'à 6_{n_1}, ..., 6_{n_m}) d'une chambre de filtration (7₁, 7₂, ..., 7ₙ) étant couplé à exactement un résonateur d'une chambre de résonance (6_{1_1}, ..., 6_{1_m}, jusqu' à 6_{n_1}, ..., 6_{n_m}) d'une chambre de filtration (7₁, 7₂, ..., 7ₙ) adjacente dans une direction de transmission de signal (21₁, ... ; 21ₘ) ; et/ou
- la direction de transmission de signal (21₁, ..., 21ₘ) s'étend du raccordement commun (14) à un ou plusieurs des m raccordements de ligne de signal (15₁, ..., 15ₘ), un résonateur d'une chambre de résonance (6_{1_1}, ..., 6_{1_m}, jusqu'à 6_{n_1}, ..., 6_{n_m}) d'une chambre de filtration (7₁, 7₂, ..., 7ₙ) étant couplé à un ou plusieurs résonateurs de la chambre de filtration (7₁, 7₂, ..., 7ₙ) adjacente dans une direction de transmission de signal (21₁, ..., 21ₘ).

5. Filtre multiplexe selon l'une des revendications 1 à 4, **caractérisé par** la caractéristique suivante:
- au moins une des n chambres de filtration (7₁, 7₂, ..., 7ₙ) et/ou un des n diélectriques (8₁, 8₂, ..., 8ₙ) est de forme cylindrique.

6. Filtre multiplexe selon l'une des revendications 1 à 5, **caractérisé par** la caractéristique suivante:
- le dispositif ou chacun des n-1 dispositifs de séparation (9₁, 9₂, ..., 9ₙ₋₁) est constitué d'un feuillet de séparation.

7. Filtre multiplexe selon l'une des revendications 1 à 6, **caractérisé par** les autres caractéristiques:
- le diélectrique (8₁, 8₂, ..., 8ₙ) à l'intérieur de chaque chambre de filtration (7₁, 7₂, ..., 7ₙ) est constitué de m parties qui sont de préférence de taille identique, chacune des m parties étant située dans une des m chambres de résonance (6_{1_1}, ..., 6_{1_m}, jusqu'à 6_{n_1}, ..., 6_{n_m}) d'une chambre de filtration (7₁, 7₂, ..., 7ₙ), une couche métallique étant conçue entre les m parties individuelles comme dispositif de répartition (13₁, 13₂, ..., 13ₙ) à l'intérieur de la chambre de filtration respective (7₁, 7₂, ..., 7ₙ), laquelle couche métallique séparant les unes des autres les chambres de résonance (6_{1_1}, ..., 6_{1_m}, jusqu'à 6_{n_1}, ..., 6_{n_m}) individuelles à l'intérieur d'une chambre de filtration (7₁, 7₂, ..., 7ₙ), la couche métallique étant disposée de manière parallèle ou au moins avec un composant parallèle à l'axe central (12).

8. Filtre multiplexe selon la revendication 7, **caractérisé par** les autres caractéristiques:
- au moins deux ou l'ensemble des n diélectriques (8₁, 8₂, ..., 8ₙ) ou deux ou l'ensemble des m parties au moins d'un diélectrique (8₁, 8₂, ..., 8ₙ) sont constitués d'un matériau différent; et/ou
- au moins un ou l'ensemble des n diélectriques (8₁, 8₂, ..., 8ₙ) présentent un évidement (16) de préférence rempli d'air.

9. Filtre multiplexe selon l'une des revendications 1 à 8, **caractérisé par** l'autre caractéristique:
- les m chambres de résonance (6_{1_1}, ..., 6_{1_m}, jusqu'à 6_{n_1}, ..., 6_{n_m}) d'au moins une, de préférence de chaque chambre de filtration (7₁, 7₂, ..., 7ₙ), sont de même dimension.

10. Filtre multiplexe selon l'une des revendications 1 à 9, **caractérisé par** les autres caractéristiques:
**a)** un diamètre d'au moins une des n chambres de filtration (7₁, 7₂, ..., 7ₙ) est formé par le biais d'au moins une cartouche (11₁, 11₂, ..., 11ₙ), en particulier par le biais d'un cartouche circulaire (11₁, 11₂, ..., 11ₙ), qui est maintenue par la paroi de boîtier (5) de réception de la cartouche (11₁, 11₂, ..., 11ₙ) ; et/ou
b) au moins un élément de protection anti-torsion (62) est placé entre au moins un des n-1 dispositifs de séparation (9₁, 9₂, ..., 9ₙ₋₁) et l'au moins une cartouche (11₁, 11₂, ..., 11ₙ) et/ou le diélectrique adjacent (8₁, 8₂, ..., 8ₙ) et empêche la rotation réciproque de ces éléments; et/ou
c) l'au moins un élément de protection anti-torsion (62) respectif est placé entre le fond de boîtier (3) et/ou le couvercle de boîtier (4) et/ou la paroi de boîtier (5) et la cartouche (11₁) dans la première chambre de filtration (7₁) et la cartouche (11ₙ) dans la n^{ième} chambre de filtration (7ₙ) et empêche la rotation réciproque de ces éléments.

11. Filtre multiplexe selon la revendication 10, **caractérisé par** l'autre caractéristique:
- la cartouche (11₁, 11₂, ..., 11ₙ) d'une, de préférence de chaque chambre de filtration (7₁, 7₂, ..., 7ₙ) comporte des segments de paroi (45) adjacents à la paroi interne du boîtier (2) d'épaisseurs différentes, de manière que les volumes des chambres de résonance individuelles (6_{1_1}, ..., 6_{1_m}, jusqu'à 6_{n_1}, ..., 6_{n_m}) d'une chambre de filtration (7₁, 7₂, ..., 7ₙ) se différencient les uns des autres.

12. Filtre multiplexe selon la revendication 10 ou 11, **caractérisé par** les autres caractéristiques:
- les cartouches (11₁, 11₂, ..., 11ₙ) d'au moins deux chambres de filtration (7₁, 7₂, ..., 7ₙ) pas directement successives présentent une ouverture (50₁, 50₂) ;
- les au moins deux ouvertures (50₁, 50₂) sont reliées entre elles par le biais d'un conduit (51), celui-ci s'étendant au moins partiellement à l'intérieur de la paroi de boîtier (5);
- un conducteur électrique (52) s'étend entre les deux chambres de résonance (6_{1_1}, ..., 6_{1_m}, jusqu'à 6_{n_1}, ..., 6_{n_m}) à l'intérieur du conduit (52), les au moins deux résonateurs des deux chambres de résonance (6_{1_1}, ..., 6_{1_m}, jusqu'à 6_{n_1}, ..., 6_{n_m}) étant ainsi couplés entre eux de manière capacitive et/ou inductive.

13. Filtre multiplexe selon l'une des revendications 1 à 12, **caractérisé par** les autres caractéristiques:
- les n diélectriques (8₁, 8₂, ..., 8ₙ) sont en forme de disque; et/ou
- une partie ou l'ensemble des n diélectriques (8₁, 8₂, ..., 8ₙ) se différencient entièrement ou partiellement dans leurs dimensions; et/ou
- au moins un ou l'ensemble des n diélectriques (8₁, 8₂, ..., 8ₙ) remplissent un volume de la chambre de filtration (7₁, 7₂, ..., 7ₙ) et ainsi des m chambres de résonance (6_{1_1}, ..., 6_{1_m}, jusqu'à 6_{n_1}, ..., 6_{n_m}) à l' intérieur de la chambre de filtration (7₁, 7₂, ..., 7ₙ), dans laquelle ils sont disposés, entièrement ou partiellement.

14. Filtre multiplexe selon l'une des revendications 1 à 13, **caractérisé par** les autres caractéristiques:
- le diélectrique (8₁) dans la première chambre de filtration (7₁) est en contact avec le premier dispositif de séparation (9₁) et le diélectrique (8ₙ) dans la n^{ième} chambre de filtration (7ₙ) est en contact avec le n-1^{ième} dispositif de séparation (9ₙ₋₁) et/ou les diélectriques (8₂, ..., 8ₙ₋₁) des n-2 chambres de filtration (7₂, ..., 7ₙ₋₁) restantes sont en contact avec les deux dispositifs de séparation (9₁, 9₂, ..., 9ₙ₋₁) limitant la chambre de filtration (7₂, ..., 7ₙ₋₁) respective; et/ou
- le diélectrique (8₁) dans la première chambre de filtration (7₁) est en contact avec le couvercle de boîtier (4) et le diélectrique (8ₙ) dans la n^{ième} chambre de filtration (7ₙ) est en contact avec le fond de boîtier (3); et/ou
- les diélectriques (8₁, 8₂, ..., 8ₙ) des n chambres de filtration (7₁, 7₂, ..., 7ₙ) sont solidaires d'un ou des deux dispositifs de séparation (9₁, 9₂, ..., 9ₙ₋₁) qui limitent la chambre de filtration (7₁, 7₂, ..., 7ₙ) respective, en particulier soudés ou comprimés.

15. Filtre multiplexe selon l'une des revendications 1 à 14, **caractérisé par** les autres caractéristiques:
- l'agencement et/ou la dimension et/ou la forme transversale d'au moins une ouverture de couplage (10) d'un des n-1 dispositifs de séparation (9₁, 9₂, ..., 9ₙ₋₁) sont entièrement ou partiellement différents de l'agencement et/ou de la dimension et/ou de la forme transversale d'une autre ouverture de couplage (10) du même n-1 dispositif de séparation (9₁, 9₂, ..., 9ₙ₋₁) ou d'une ouverture de couplage (10) d'un autre des n-1 dispositifs de séparation (9₁, 9₂, ..., 9ₙ₋₁) ; et/ou
- le nombre d'ouvertures de couplage (10) dans les n-1 dispositifs de séparation (9₁, 9₂, ..., 9ₙ₋₁) est entièrement ou partiellement différent; et/ou
- le nombre d'ouvertures de couplage (10) dans un des n-1 dispositifs de séparation (9₁, 9₂, ..., 9ₙ₋₁) en vue du couplage d'un résonateur est différent du nombre d'ouvertures de couplage (10) du même dispositif de séparation (9₁, 9₂, ..., 9ₙ₋₁) en vue du couplage d'un autre résonateur.

16. Filtre multiplexe selon l'une des revendications 1 à 15, **caractérisé par** les autres caractéristiques:
- le raccordement commun (14) est en contact médian ou excentré avec le diélectrique (8₁) dans la première chambre de filtration (7₁), et:
a) le diélectrique (8₁) dans la première chambre de filtration (7₁) comporte un renfoncement dans lequel le raccordement commun (14) pénètre, le raccordement commun (14) étant ainsi en contact avec le premier diélectrique (8₁); ou
b) le diélectrique (8₁) dans la première chambre de filtration (7₁) présente un évidement continu à travers lequel le raccordement commun (14) s'étend, le raccordement commun (14) étant ainsi en contact avec le premier diélectrique (8₁) et en contact avec le premier dispositif de séparation (9₁).

17. Filtre multiplexe selon l'une des revendications 1 à 16, **caractérisé par** les autres caractéristiques:
- les m raccordements de ligne de signal (15₁, ..., 15ₘ) sont en contact médian ou excentré avec le diélectrique (8ₙ) qui est disposé dans les m chambres de résonance (6_{1_1}, ..., 6_{n_m}) de la n^{ième} chambre de filtration (7ₙ), et:
a) le diélectrique (8ₙ) dans la n^{ième} chambre de filtration (7ₙ) comporte jusqu'à m renfoncements dans lesquels les m raccordements de ligne de signal (15₁, ..., 15ₘ) pénètrent, les m raccordements de ligne de signal (15₁, ..., 15ₘ) étant en contact avec le n^{ième} diélectrique (8ₙ) ; et/ou
b) le diélectrique (8ₙ) dans la n^{ième} chambre de filtration (7ₙ) comporte jusqu'à m évidements continus par lesquels les m raccordements de ligne de signal (15₁, ..., 15ₘ) s'étendent, les m raccordements de ligne de signal (15₁, ..., 15ₘ) étant en contact avec le n^{ième} diélectrique (8ₙ) et en contact avec le n-1^{ieme} dispositif de séparation (9ₙ₋₁).

18. Filtre multiplexe selon l'une des revendications 1 à 17, **caractérisé par** les autres caractéristiques:
- au moins une, de préférence toutes les chambres de résonance (6_{1_1}, ..., 6_{1_m}, jusqu'à 6_{n_1}, ..., 6_{n_m}) de chaque chambre de filtration (7₁, 7₂, ..., 7ₙ) comportent au moins une ouverture supplémentaire (41_{1_1}, ..., 41_{1_m}, jusqu'à 41_{n_1} ..., 41_{n_m}) traversant la paroi de boîtier (5) ;
- dans l'au moins une ouverture supplémentaire (41_{1_1}, ..., 41_{1_m}, jusqu'à 41_{n_1} .., 41_{n_m}) ou dans l'ensemble des ouvertures supplémentaires (41_{1_1}, ..., 41_{1_m}, jusqu'à 41_{n_1} ..., 41_{n_m}) au moins un élément d'ajustement (40_{1_1}, ..., 40_{1_m}, jusqu'à 40_{n_1} .., 40_{n_m}) est introduit dans au moins une chambre de résonance (6_{1_1}, ..., 6_{1_m}, jusqu'à 6_{n_1}, ..., 6_{n_m}) de chacune des n chambres de filtration (7₁, 7₂, ..., 7ₙ) ;
- l'écart entre l'élément d'ajustement (40_{1_1}, ..., 40_{1_m}, jusqu'à 40_{n_1} .., 40_{n_m}) qui est introduit par l'au moins une ouverture supplémentaire (41_{1_1}, ..., 41_{1_m}, jusqu'à 41_{n_1} ..., 41_{n_m}) dans l'au moins une des m chambres de résonance (6_{1_1}, ..., 6_{1_m}, jusqu'à 6_{n_1}, ..., 6_{n_m}) de chaque chambre de filtration (7₁, 7₂, ..., 7ₙ) est modifiable par rapport au diélectrique respectif (8₁, 8₂, ..., 8ₙ) à l'intérieur de la chambre de résonance respective (6_{1_1}, ..., 6_{1_m}, jusqu'à 6_{n_1}, ..., 6_{n_m}).

19. Filtre multiplexe selon la revendications 18, **caractérisé par** les autres caractéristiques:
- l'écart de l'au moins un élément d'ajustement (40_{1_1}, ..., 40_{1_m}, jusqu'à 40_{n_1} ..., 40_{n_m}) au diélectrique respectif (8₁, 8₂, ..., 8ₙ) dans l'au moins une des m chambres de résonance (6_{1_1}, ..., 6_{1_m}, jusqu'à 6_{n_1}, ..., 6_{n_m}) de chacune des m chambres de filtration (7₁, 7₂, ..., 7ₙ) peut être réduit de manière qu'il est en contact avec celui-ci; ou
- le diélectrique respectif (8₁, 8₂, ..., 8ₙ) dans au moins une des m chambres de résonance (6_{1_1}, ..., 6_{1_m}, jusqu'à 6_{n_1}, ..., 6_{n_m}) dans au moins une des n chambres de filtration (7₁, 7₂, ..., 7ₙ) comporte un creux, l'écart de l'au moins un élément d'ajustement (40_{1_1}, ..., 40_{1_m}, jusqu'à 40_{n_1} ..., 40_{n_m}) au diélectrique respectif (8₁, 8₂, ..., 8ₙ) dans la chambre de résonance (6_{1_1}, ..., 6_{1_m}, jusqu' à 6_{n_1}, ..., 6_{n_m}) de l'au moins une des n chambres de filtration (7₁, 7₂, ..., 7ₙ) pouvant être réduit de manière que celui-ci s'enfonce dans le creux du diélectrique respectif (8₁, 8₂, ..., 8ₙ) et est en contact avec celui-ci; et/ou
- l'au moins un élément d'ajustement (40_{1_1}, ..., 40_{1_m}, jusqu'à 40_{n_1} .., 40_{n_m}) est orienté perpendiculairement à l'axe central (12) et/ou perpendiculairement à la direction de transmission de signal (21₁, ..., 21ₘ) dans au moins une des m chambres de résonance (6_{1_1}, ..., 6_{1_m}, jusqu' à 6_{n_1}, ..., 6_{n_m}) dans au moins une des n chambres de filtration (7₁, 7₂, ..., 7ₙ) ; et/ou
- l'au moins un élément d'ajustement (40_{1_1}, ..., 40_{1_m}, jusqu'à 40_{n_1} ..., 40_{n_m}) est constitué d'un diélectrique ou l'au moins un élément d'ajustement (40_{1_1}, ..., 40_{1_m}, jusqu'à 40_{n_1} ..., 40_{n_m}) est constitué d'un diélectrique qui est entièrement ou partiellement recouvert d'une couche métallique ou l'au moins un élément d'ajustement (40_{1_1}, ..., 40_{1_m}, jusqu'à 40_{n_1} ..., 40_{n_m}) est constitué d'un métal.

20. Procédé d'ajustement d'un filtre multiplexe qui est construit selon l'une des revendications 1 à 19, **caractérisé par** les étapes de procédé suivantes:
- fermeture (S₁) de toutes les ouvertures de couplage (10) du 1+X^{ième} dispositif de séparation et/ou du n-1-X^{ième} dispositif de séparation, avec X = 0;
- mesure (S₂) d'un facteur de réflexion sur le raccordement commun (14) et/ou mesure d'un facteur de réflexion sur au moins un, de préférence sur l'ensemble des m raccordements de ligne de signal (15₁, ..., 15ₘ) ;
- réglage (S₃) de la fréquence de résonance et/ou de la largeur de bande de couplage sur une valeur désirée.

21. Procédé d'ajustement d'un filtre multiplexe, selon la revendication 20, **caractérisé par** les étapes de procédé suivantes:
- ouverture (S₄) d'au moins une des ouvertures de couplage (10) du 1+X^{ième} dispositif de séparation et/ou du n-1-X^{ieme} dispositif de séparation;
- élévation (S₅) de X de un;
- réalisation renouvelée (S₆) des étapes de procédé de fermeture (S₁), mesure (S₂), réglage (S₃), ouverture (S₄) et élévation (S₅) jusqu'à ce que toutes les ouvertures de couplage (10) soient ouvertes.

22. Procédé d'ajustement d'un filtre multiplexe, selon la revendication 21, **caractérisé en ce que** l'étape de procédé réalisation renouvelée (S₆) pour un nombre impair de chambres de filtration (7₁, 7₂, ..., 7ₙ) comprend les étapes de procédé suivantes lorsque X atteint la valeur (n-1) / 2 :
- ouverture (S₇) d'au moins m ouvertures de couplage (10) du X^{ième} dispositif de séparation et fermeture de toutes les ouvertures de couplage du X+1^{ième} dispositif de séparation et mesure (S₂) d'un facteur de réflexion d'entrée sur le raccordement commun (14) et réglage (S₃) de la fréquence de résonance et/ou de la largeur de bande de couplage sur une valeur désirée et/ou
- ouverture (S₈) d'au moins m ouvertures de couplage (10) du X+1^{ieme} dispositif de séparation et fermeture de toutes les ouvertures de couplage (10) du X^{ième} dispositif de séparation et mesure (S₂) d'un facteur de réflexion d'entrée sur les m raccordements de ligne de signal (15₁, ..., 15ₘ) et réglage (S₃) de la fréquence de résonance et/ou de la largeur de bande de couplage sur une valeur désirée; et
- ouverture (S₉) des au moins m ouvertures de couplage (10) des X^{ième} et X+1^{ième} dispositifs de séparation.

23. Procédé d'ajustement d'un filtre multiplexe, selon la revendication 21 ou 22, **caractérisé en ce qu'**au cas où dans chaque dispositif de séparation (9₁, 9₂, ..., 9ₙ₋₁) au moins m ouvertures de couplage (10) sont ouvertes, les étapes de procédé suivantes sont effectuées:
- mesure (S₂) d'un facteur de réflexion sur le raccordement commun (14) et/ou mesure d'un facteur de réflexion sur les m raccordements de ligne de signal (15₁, ..., 15ₘ) ; et/ou
- mesure (S₁₀) d'un facteur de transmission vers l'avant et/ou mesure d'un facteur de transmission vers l'arrière sur le raccordement commun (14) d'un facteur de transmission vers l'arrière sur le raccordement commun (14) et/ou sur les m raccordements de ligne de signal (15₁, ..., 15ₘ) ; et
- réglage (S₃) des fréquences de résonance et/ou de la largeur de bande de couplage sur une valeur désirée.

24. Procédé d'ajustement d'un filtre multiplexe, selon l'une des revendications 20 à 23 compte tenu au moins d'une des revendications 1, 8, 10, 11, 13, 15, 18, 19, **caractérisé en ce que** l'étape de procédé ajustement comprend les étapes de procédé suivantes:
- modification du diamètre (S₁₁) d'au moins une chambre de résonance (6_{1_1}, ..., 6_{1_m}, jusqu'à 6_{n_1}, ..., 6_{n_m}) d'une chambre de filtration (7₁, 7₂, ..., 7ₙ) par le biais du remplacement de l'au moins une cartouche (11₁, 11₂, ..., 11ₙ) par une autre cartouche (11₁, 11₂, ..., 11ₙ) avec des dimensions modifiées; et/ou
- modification (S₁₂) de l'agencement et/ou du nombre et/ou de la dimension et/ou de la forme transversale d'au moins une ouverture de couplage (10) par la rotation et/ou le remplacement d'au moins un dispositif de séparation (9₁, 9₂, ..., 9ₙ₋₁) ; et/ou
- autre vissage et/ou dévissage (S₁₃) de l'au moins un élément d'ajustement (40_{1_1}, ..., 40_{1_m}, jusqu'à 40_{n_1} ..., 40_{n_m}) dans au moins une chambre de résonance (6_{1_1}, ..., 6_{1_m}, jusqu'à 6_{n_1}, ..., 6_{n_m}) d'une chambre de filtration (7₁, 7₂, ..., 7ₙ) ; et/ou
- remplacement (S₁₄) du diélectrique (8₁, 8₂, ..., 8ₙ) dans une chambre de filtration (7₁, 7₂, ..., 7ₙ) par un autre diélectrique (8₁, 8₂, ..., 8ₙ) avec des dimensions et/ou des évidements modifiés.
